# EUROPÄISCHE PATENTSCHRIFT

(11) **EP 1 156 384 B1**
(45) Veröffentlichungstag und Bekanntmachung des Hinweises auf die Patenterteilung: **16.04.2008**
(21) Anmeldenummer: 01111089.7
(22) Anmeldetag: 09.05.2001
(51) Int. Cl.: G03G 15/01, B41F 33/00

(54) **Verfahren und Vorrichtung zur Registereinstellung an einer Mehrfarbendruckmaschine sowie Mehrfarbendruckmaschine**
Method and apparatus for adjusting registration in a colour printer and colour printer
Méthode et dispositif d'ajustement de la régistration dans une imprimante couleur et imprimante couleur

(30) Priorität: 17.05.2000 US 204682 P
(43) Veröffentlichungstag der Anmeldung: 21.11.2001
(73) Patentinhaber: Eastman Kodak Company, Rochester, New York 14650 (US)
(72) Erfinder: Buch, Donald, Penfield, NY 14526 (US); Liston, Christopher, 24105 Kiel (DE); Peffer, Robert, Penfield, NY 14526 (US); Thompson, John Robert, Webster, New York, 14580 (US); Dreher, Ingo, 24103 Kiel (DE); Hunold, Heiko, 24582 Wattenbeck (DE); Metzler, Patrick, Dr., 24214 Gettorf (DE); Mordhorst, Michael, 24107 Strohbrück (DE); Pareigis, Stephan, Dr., 24113 Molfsee (DE); Peter, Karlheinz, Dr., 24113 Molfsee (DE); Petersen, Ralph, 24147 Kiel (DE); Pierel, Frank, 24106 Kiel (DE); Voss, Günther, 24360 Barkelsby (DE)
(74) Vertreter: Weber, Etienne Nicolas

(56) Entgegenhaltungen:
- WO-A1-87/06190
- GB-A- 2 226 736
- US-A- 3 998 156
- US-A- 4 932 320
- US-A- 5 523 823

## Beschreibung

Die Erfindung betrifft ein Verfahren zur Registereinstellung an einer Mehrfarbendruckmaschine mit verschiedenen Druckfarben zugeordneten Farbdruckwerken mit Bildzylindern, Einrichtungen zur Erzeugung von Bildern, insbesondere von elektrostatischen latenten Bildern, auf den Bildzylindern, einem Träger für Drucksubstrate und Bildübertragungsstellen für die Übertragung der Teilfarbenbilder von den Farbdruckwerken auf die Drucksubstrate, wobei eine Zuordnung der Bilderzeugungen auf den Bildzylindern zur Erzielung einer Registerübereinstimmung der Teilfarbenbilder beim Druck vorgenommen wird.

Die Erfindung betrifft weiterhin eine Vorrichtung zur Registereinstellung nach dem oben beschriebenen Verfahren an einer Mehrfarbendruckmaschine mit verschiedenen Druckfarben zugeordneten Farbdruckwerken mit Bildzylindern, Einrichtungen zur Erzeugung von Bildern, insbesondere von elektrostatischen latenten Bildern, auf den Bildzylindern, einem Träger für Drucksubstrate und Bildübertragungsstellen für die Übertragung der Teilfarbenbilder von den Farbdruckwerken auf Drucksubstrate, Sensoren zur Positionserfassung, sowie mindestens einer Einstellungseinrichtung zur Zuordnung der Positionen der Bilderzeugungsstellen auf den Bildzylindern zu den Drucksubstraten zur Erzielung einer Registerübereinstimmung der Teilfarbenbilder beim Druck. Weiterhin betrifft die Erfindung eine entsprechend ausgestattete Mehrfarbendruckmaschine.

Der Druck farbiger Darstellungen, insbesondere farbiger Bilder, erfolgt dadurch, daß mehrere Teilfarbenbilder übereinandergedruckt werden. Dies sind in der Regel die Farben Gelb, Magenta und Zyan sowie Schwarz. Bei Bedarf kommen noch Sonderfarben hinzu. Durch das Übereinanderdrucken dieser Farben lassen sich alle Farbkompositionen erzielen. Die Qualität der Drucke hängt dabei wesentlich von dem registerhaltigen Übereinanderdrucken der Teilfarbenbilder ab. In herkömmlichen, nicht automatisierten Druckverfahren werden die Druckformen mittels Probedrucken und mit diesen mitgedruckten Registermarken so lange korrigiert, bis ein exaktes Übereinanderdrucken, also eine Registerhaltigkeit des Drucks, erzielt ist.

Bei digitalen Druckverfahren werden die Bildzylinder mittels jeweils einer Bilderzeugungseinrichtung mit Bildpunkten beschrieben, indem beispielsweise elektrostatische Aufladungen erzeugt und diese mit anhaftenden Farbpigmenten versehen werden. Danach werden die Farbpigmente auf ein Drucksubstrat übertragen. Bei digitalen Druckverfahren kann die Registerhaltigkeit dadurch erzielt werden, daß die Bilderzeugungseinrichtungen entsprechend gesteuert werden. Da die Bebilderung für jeden Druck neu erfolgt, muß nicht wie bei herkömmlichen Druckverfahren eine einmalige Einstellung vorgenommen werden, sondern es kann eine Voreinstellung und eine Regelung vorgesehen sein, die für jeden einzelnen Druck Korrekturen vornimmt. Selbstverständlich gilt dies nicht nur für die Aufbringung elektrostatischer latenter Bilder sondern auch alle anderen Druckverfahren, bei denen mittels einer digitalen Steuerung Bildpunkte aufgebracht werden.

Für ein elektrostatisches Druckverfahren der eingangs genannten Art wurde daher von der US 5, 287, 162 vorgeschlagen, Registermarken vorzugsweise auf den Träger für die Drucksubstrate zu drucken und diese durch eine Vorrichtung zu erfassen. Ermittelt werden dabei die Zeiten, die die Registermarken von der Erzeugung durch die Bilderzeugungseinrichtungen bis zu einer Erfassungsstelle brauchen. Diese Zeiten werden dann herangezogen, um die Zeitpunkte zu bestimmen, zu denen die Bilderzeugungseinrichtungen an den einzelnen Bildzylindern deren Bebilderung vornehmen, um die Registerhaltigkeit nach Übertragung der Bilder auf ein Drucksubstrat zu erzielen.

Da eine Erzielung einer Übereinstimmung bezüglich der Bebilderung der Bildzylinder bei Geschwindigkeitsdifferenzen bezüglich der Oberflächen der Bildzylinder zu Ungenauigkeiten führt, wurde von der US 5, 287, 162 vorgeschlagen, Eichtabellen mit Zeiten aufzunehmen, die verschiedenen Winkelstellungen der Bildzylinder zugeordnet sind, um mit Hilfe dieser Eichwerte regelmäßig auftretende Schwankungen - die meist von Unrundheiten der Zylinder herrühren - zu eliminieren, und auf diese Weise die Korrekturen für jeden einzelnen Druck vorzunehmen.

Die GB-A-2226736 offenbart eine Druckmaschine mit mehreren zeitlich abgestimmten Druckwerken.
Da die für hohe Druckqualitäten erforderliche Registerhaltigkeit eine äußerst hohe Präzision erfordert, sind derartige Eichtabellen, in die Zeitwerte eingestellt werden, jedoch unzureichend. Nicht berücksichtigbar sind dabei Unregelmäßigkeiten, die sich nicht in Differenzen von Zeitspannen, welche Drehwinkeln der Bildzylinder zugeordnet werden können, niederschlagen. Gerade für letztere hilft auch nicht ein Vorschlag der US 5, 287, 162, die Eichtabellen immer wieder neu zu erstellen, da dadurch nur ein langfristiges und langsames Triften der Werte, aber keine kurzfristigen, nicht Winkelstellungen der Bildzylinder zuordenbare Differenzen berücksichtigt werden können.

Ein typisches Beispiel für solche Unregelmäßigkeiten, die sich nicht in Differenzen von Zeitspannen niederschlagen, sind Schwankungen in der Geschwindigkeit des Antriebssystems, da die Zuordnung derselben zu bestimmten Drehwinkeln der Bildzylinder oder anderer Zylinder nicht möglich ist, weil diese Schwankungen keine Synchronität zu den Winkelstellungen der Bildzylinder oder anderer Zylinder aufweisen. Eine Regelung durch eine Eichtabelle der vorgeschlagenen Art mit Zeitwerten, die den Drehwinkeln der Bildzylinder zugeordnet ist, würde somit eher Fehler produzieren als Fehler zu eliminieren. So wurde bei Untersuchungen beispielsweise festgestellt, dass die Pole der Antriebselektromotoren als Verursacher von frequenzartigen Geschwindigkeitsschwankungen des Antriebs auftreten, welche aufgrund der unterschiedlichen Übertragungswege auch kein zeitgleiches Auftreten an allen Bildzylindern aufweisen und daher zur Zeit-Positions-Differenzen an den einzelnen Bildzylindern führen. Diese frequenzartigen Schwankungen reichen aus, um Fehler in der Registereinstellung zu verursachen.

Derartige Fehler können bereits am Bildanfang auftreten oder sich in der Bildqualität als Fehler in Teilbereichen von Bildern, beispielsweise als querstreifenförmige Registerungenauigkeiten bemerkbar machen. Da sich solche frequenzartigen Schwankungen des Antriebssystems mit anderen Fehlern, wie die Unrundheiten von Bildzylindern, überlagern, ist es auch nicht mehr mit vertretbarem Aufwand möglich, Eichtabellen zur Korrektur zu erstellen. Diese könnten sich nicht mehr an den Winkelstellungen der Bildzylinder oder anderer Zylinder für eine Umdrehung oder für eine überschaubare Folge von Umdrehungen orientieren, sondern es müßte - soweit dies durch die Komplexität überhaupt möglich ist - einen Verlauf von Eichwerten über komplexe Maschinenkonstellationen bis zum Auftritt einer Wiederholungssituation ermittelt werden. Einer solchen Erstellung von Korrekturwerten über längere Zeiträume steht aber wiederum entgegen, daß es auch noch weitere Fehlerursachen wie Unregelmäßigkeiten der Führung des Trägers und vor allem auch langfristige Änderungen gibt, wie Temperaturänderungen, Änderung von mechanischen Spannungen in der Maschine, Änderungen der Papierart, der Tonermenge usw. Eine derartige "bunte Mischung" von Fehlern, die sich kurzfristig ändern und synchron zu den Winkelstellungen von Zylindem verhalten, mit Fehlern, die sich ebenfalls kurzfristig aber nicht synchron mit den Winkelstellungen ändern und langfristigen asynchronen Änderungen, steht der Erzielung einer hohen Präzision durch eine Korrektur mit Hilfe der vorgeschlagenen Eichtabellen mit Zeitwerten entgegen.

Der Erfindung liegt daher die Aufgabe zugrunde, ein Verfahren, eine Vorrichtung und eine Druckmaschine der eingangs genannten Art derart auszugestalten, daß eine hohe Präzision der Registereinstellung mit vertretbarem Aufwand, insbesondere möglichst ohne Makulaturdrucke, erzielbar ist. Es soll dabei sowohl eine schnelle und möglichst exakte Voreinstellung als auch eine ständige schnelle Korrektur der Registereinstellung ermöglicht werden.

Die Aufgabe wird bezüglich des Verfahrens gemäß Anspruch 1 erfindungsgemäß dadurch gelöst, daß eine zeitunabhängige Positionszuordnung der Bilderzeugungen auf den Bildzylindern zu den Drucksubstraten mindestens eines definierten Bereichs aller Teilfarbenbilder erfolgt.

Bezüglich der Vorrichtung gemäß Anspruch 60 wird die Aufgabe erfindungsgemäß dadurch gelöst, daß die Sensoren zur Erfassung der Positionen von bild- und substrattragenden Elementen ausgebildet sind und daß mindestens eine Einstellungseinrichtung derart ausgebildet ist, daß sie die Positionen der Bilderzeugungen auf den Bildzylindern zu den Drucksubstraten bezüglich mindestens eines definierten Bereichs der Teilfarbenbilder zeitunabhängig zuordnet.

Ebenso wird eine Mehrfarbendruckmaschine mit einer derartigen Vorrichtung vorgeschlagen.

Der Erfindung liegt die Beobachtung zugrunde, daß eine Voreinstellung und/oder Regelung eines Registers, bei welchen erfaßte Zeiten zueinander in Bezug gesetzt werden, zu einer Erhöhung der Komplexität von Fehlerüberlagerungen führt, da zu den eigentlichen Registerfehlerursachen noch Fehler durch die Bestimmung von Positionen durch Zeiten hinzugefügt werden. Diese Hinzufügung einer weiteren Fehlerursache ist für Gegenmaßnahmen deshalb problematisch, weil es sich bei den letztgenannten Fehlern um kurzfristig auftretende und sich asynchron zu den Winkelstellungen der Bildzylinder verhaltende Fehler handelt.

Der Erfindung liegt weiterhin die Erkenntnis zugrunde, daß, wenn man statt der Zeiten die Positionen unmittelbar zueinander in Bezug setzt, die sich nicht synchron zu Winkelstellungen von Zylindern verhaltenden Fehler zu einem großen Teil nicht mehr auftreten, da sie von der Zeit-Position-Zuordnung herrühren. Sie beeinflussen also eine Einstellung des Registers dann nicht, wenn man eine unmittelbare gegenseitige Zuordnung von Positionen zur Steuerungs- oder Regelungsgrundlage macht. Solche unmittelbare Positionszuordnungen können beispielsweise derart ausgebildet sein, daß man Entfernungen bzw. Wege oder Winkelstellungen einander zuordnet. Durch die erfindungsgemäße Maßnahme haben die frequenzartigen Schwankungen des Antriebssystems oder ähnliche Fehlerquellen keinen Einfluß mehr auf die Registereinstellung, da die Positionen unmittelbar und nicht mehr auf dem Umweg über Zeiten erfaßt werden.

Durch die Erfindung wird erreicht, daß die noch verbleibenden kurzfristigen Schwankungen sich im wesentlichen synchron zu den Winkelstellungen der Bildzylinder oder anderer Zylinder, bezogen auf eine Umdrehung oder eine kurze Abfolge von Umdrehungen, wiederholen. Es ist somit auch möglich, Eichtabellen für die Bilderzeugung in jedem Fardruckwerk zu erstellen, die für eine gewisse Dauer Gültigkeit haben. Langfristige Änderungen können dann während des Drucks dadurch berücksichtigt werden, daß Eichtabellen, welche auf einer Erfassung von Positionen beruhen, immer wieder erneuert werden. Eine solche Erneuerung von Eichtabellen korrigiert ein langsames Triften. Die Eichtabellen sind erst durch die erfindungsgemäße Maßnahme nahezu fehlerfrei erstellbar, da die kurzfristigen, sich asynchron zu den Winkelstellungen der Bildzylinder verhaltenden Fehler größtenteils vermieden sind und die auf Positionszuordnung basierende Einstellung der Register nicht mehr beeinflussen. Selbstverständlich ist aber die Erfindung nicht auf Eichtabellen beschränkt. Eichtabellen sind lediglich eine Ausgestaltung, jedoch sind diese durch die Erfindung erst für eine Präzisionseinstellung brauchbar.

Durch die Erfindung ist es möglich, nahezu alle Fehlerquellen von bild- oder drucksubstratübertragenden Elementen zu erfassen und zu eliminieren, da die kurzfristigen Fehler größtenteils auf die synchron zu Winkelstellungen auftretenden Fehler reduziert sind und sich die im Verhältnis zu einer Wiederholung pro Umdrehung längerfristigen Fehler von letzteren trennen lassen. Dabei kommt es nicht darauf an, ob die noch verbleibenden Fehler auf Durchmesserfehlern oder Unwuchten von Bildzylindern oder weiteren die Bilder übertragenden Zylindern beruhen. Es lassen sich auch Übertragungsfehler durch das Verhalten elastischen Materials wie das von Zylindermänteln, durch unterschiedliche Anpreßkräfte oder durch Differenzen bei mechanischen Spannungen von Trägern für Drucksubstrate oder der Zustellung einer Gegendruckwalze, die der Bildübertragung auf ein Substrat dient, erfassen und eliminieren, da diese Fehler den Winkelstellungen der jeweiligen bild- oder substrattragenden Bauteile in synchrone Weise zuordenbar und daher durch jeweils zu erstellende Eichtabellen korrigierbar sind.

Für die Ermittlung der Korrekturwerte für die Bilderzeugung gibt es zwei Möglichkeiten: Es kann pro Bildzylinder eine Eichtabelle vorgesehen sein, die einen Zyklus bis zum Auftreten einer Wiederholung beinhaltet. Ein derartiger Zyklus kann eine Umdrehung oder eine Abfolge von Umdrehungen sein. Es wäre jedoch denkbar, auch für andere bild- oder substratübertragende Elemente bezüglich aller Positionen bis zur Wiederholung derselben Eichtabellen zu erstellen, um die Bebilderung des Bildzylinders durch eine Berechnung aus den Werten aller Eichtabellen mit einer Eliminierung aller auftretenden Differenzen in ihrer Auswirkung auf die aufeinander abzustimmenden Positionen vorzunehmen. Durch eine ständige Ermittlung der Positionen während des Drucks lassen sich auch langsames Triften, beispielsweise durch Temperaturdifferenzen und Spannungen in der Maschine erfassen und eliminieren. Selbstverständlich sind auch Fehler erfaß- und eliminierbar, die durch Änderungen des verwendeten Drucksubstrats, Änderungen der Bilder oder des Toners oder durch sonstige Einflüsse auftreten.

Die erfindungsgemäße Positionszuordnung ist mit oder ohne Eichtabelle auf verschiedene Weise möglich. So können beispielsweise Winkelstellungen oder auch Wege von Oberflächen bild- und substrattragender Elemente einander zugeordnet werden. Auch eine Kombination von Winkelstellungen und Wegen ist möglich. Dabei wird zweckmäßigerweise eines der Elemente als Referenz genommen. Eine Ausgestaltung des Verfahrens schlägt daher vor, daß für die Teilfarbenbilder jeweils der mindestens eine definierte Bereich auf den Bildzylindern zu vorgegebenen Positionen des Trägers erzeugt wird. Ein anderer Vorschlag besteht darin, daß zumindest einem definierten Bereich des Teilfarbenbildes eines Referenzdruckwerks mindestens je ein definierter Bereich der Teilfarbenbilder der anderen Farbdruckwerke zugeordnet wird und daß dann eine Zuordnung zu einer Position des Trägers erfolgt.

Bezüglich der Vorrichtung besteht ein Vorschlag darin, daß die mindestens eine Einstellungseinrichtung derart ausgebildet ist, daß sie die Erzeugung mindestens eines definierten Bereichs aller Teilfarbenbilder auf den jeweiligen Bildzylindern zu vorgegebenen Positionen des Trägers veranlaßt. Je nach dem oben genannten gewählten Verfahren kann die Einstellungseinrichtung auch eine andere entsprechende Ausbildung aufweisen.

Für die Positionszuordnungen des Trägers sieht ein Vorschlag vor, daß die Winkelstellungen der Antriebsrolle des Trägers herangezogen werden. Auch für die Positionszuordnungen der Bildzylinder können deren Winkelstellungen herangezogen werden. Eine weitere Möglichkeit besteht darin, für die Positionszuordnungen des Trägers die Wege der Oberfläche des Trägers heranzuziehen. Entsprechend können für die Positionszuordnungen der Bildzylinder die Wege der Oberflächen der Bildzylinder herangezogen werden.

Bezüglich der Vorrichtung wird für die Heranziehung der Winkelstellungen als Positionszuordnung vorgeschlagen, daß mindestens ein Sensor als Winkelstellungsgeber ausgebildet ist, wobei für jedes Element, dessen Winkelstellungen erfaßt werden sollen, ein Sensor vorgeschlagen wird. Weiterhin muß mindestens eine Einstellungseinrichtung zur Zuordnung von Winkelstellungen ausgebildet sein. Es kann zusätzlich mindestens ein Sensor zur Erfassung eines Rundlauffehlers vorgesehen sein, sowie mindestens eine Einstellungseinrichtung, die Positionen aus Winkelstellungen und Rundlauffehlern ermittelt. Der Zweck besteht darin, daß es auf die tatsächlich zurückgelegten Wege der definierten Bereiche der Teilfarbenbilder ankommt und Rundlauffehler dazu führen, daß die Winkelstellungen dafür kein exaktes Maß sind. Eine entsprechende Korrektur kann durch die vorgeschlagene Erfassung der Rundlauffehler erfolgen, wobei die genannten Fehler vermieden werden und trotzdem die relativ einfache Positionserfassung undzuordnung durch die Winkelstellungen möglich ist.

Für eine Positionsbestimmung durch Wege wird vorgeschlagen, daß mindestens ein Sensor zur Erfassung von Wegen ausgebildet ist, wobei für jedes Element, dessen Wege erfaßt werden sollen, ein Sensor vorgeschlagen wird. Dabei kann eine Ausgestaltung darin bestehen, daß Sensoren für die Erfassung von Wegmarkierungen ausgebildet und letztere an den entsprechenden Oberflächen angebracht sind. Dann muß weiterhin mindestens eine Einstellungseinrichtung zur Zuordnung von Wegen ausgebildet sein.

Für Maschinen, welche zusätzlich Bildübertragungszylinder aufweisen, welche zwischen den Bildzylindern und dem Träger angeordnet sind, wird vorgeschlagen, daß in die Positionszuordnungen auch die Positionen von Bildübertragungszylindern einbezogen werden. Für die Positionszuordnungen der Bildübertragungszylinder können deren Winkelstellungen herangezogen werden oder es ist möglich, daß die Wege der Oberflächen der Bildübertragungszylinder der Positionszuordnung derselben dienen. Bezüglich der Vorrichtung muß dann jeweils mindestens ein Sensor zur Erfassung der Positionen der Bildübertragungszylinder vorgesehen sein und diese Positionen mindestens einer Einstellungseinrichtung zur Berechnung der Zuordnung übermittelt werden. Als Sensor kann auch hier sowohl ein Winkelstellungsgeber, gegebenenfalls kombiniert mit einem Sensor zur Erfassung eines Rundlauffehlers, eingesetzt werden, oder es ist möglich, daß ein Sensor zur Erfassung von Wegen vorgesehen ist.

Eine Ausgestaltung des erfindungsgemäßen Verfahrens sieht vor, daß die einander zugeordneten definierten Bereiche der Teilfarbenbilder die Bildanfänge sind. Zur Vornahme dieser Zuordnung ist mindestens eine Einstellungseinrichtung derart ausgebildet, daß sie die Positionen des Trägers vorgibt, bei denen der Beginn der Bebilderung der Bildzylinder erfolgt.

Um über alle Bildbereiche eine exakte Registerhaltigkeit der Bilder zu erzielen, wird vorgesehen, daß die einander zugeordneten definierten Bereiche die Bereiche der Teilfarbenbilder sind, in welche die Bildflächen unterteilt sind. Bei den Bereichen der Teilfarbenbilder kann es sich um einzelne oder um eine Anzahl von Bildpunktzeilen der Teilfarbenbilder handeln. Im ersteren Fall erfolgt eine Zuordnung der Bildpunktzeilen der Teilfarbenbilder, im letztgenannten Fall eine Zuordnung der Anzahl von Bildpunktzeilen, um die Registerübereinstimmung zu erzielen. Eine für die Zuordnung von Winkelstellungen zweckmäßige Ausgestaltung sieht vor, daß die Anzahl der Bildpunktzeilen eines Bereichs sich aus der Zuordnung zu festgelegten Winkelintervallen der Bildzylinder ergibt. Außer den Positionen in Bewegungsrichtung kann jedoch auch die laterale Lage der Bereiche ermittelt und eingestellt werden. Vorzugsweise werden auch Fehler bezüglich der lateralen Ausdehnung der Bereiche ermittelt und korrigiert.

Zur Vornahme dieser Einstellungen und Korrekturen ist bezüglich des Verfahrens mindestens eine Einstellungseinrichtung derart ausgebildet, daß sie die Positionen des Trägers vorgibt, bei denen die Bebilderung der Bildzylinder mit den Bereichen, in welche die Bildfläche unterteilt ist, erfolgt. Dabei können die Bereiche Streifen sein, die sich quer zur Bewegungsrichtung über die Bildfläche erstrecken. Für eine laterale Einstellung können jedoch auch diese Streifen nochmals quer unterteilt werden oder es wird eine laterale Einstellung vorgenommen, die sich direkt auf die Abstände der Bildpunkte bezieht.

Eine besonders zweckmäßige Ausgestaltung der Erfindung sieht vor, daß die Positionen mittels Registermarken ermittelt werden. Eine derartige Ermittlung der Positionen kann sowohl vor der Durchführung eines Drucks erfolgen, um die Einstellung vorzunehmen, als auch während der Durchführung eines Drucks, um Korrekturen der Werte durchzuführen. Die Registermarken weisen vorzugsweise in Transportrichtung angeordnete, in vorgegebener Weise beabstandete Elemente auf, wobei die Abstände erfaßt werden. Derartige Registermarken werden von jedem Farbdruckwerk gedruckt, wobei von den einzelnen Farbdruckwerken gedruckte einzelne Elemente Reihen bilden können oder von einzelnen Farbdruckwerken mehrere beabstandete Elemente nacheinander gedruckt werden können. Die Registermarken können fortlaufend ausgebildet sein oder in Gruppen, wobei diese untereinander wiederum definierte Abstände aufweisen können. Dadurch lassen sich die genannten Positionen ermitteln und zuordnen. Sollen die Positionen vor dem Druck ermittelt werden, ist es zweckmäßig die Registermarken direkt auf den Träger zu drucken und nach der Positionsermittlung wieder zu entfernen. Während des Drucks ist es zweckmäßig, wenn die Registermarken in den nicht von Drucksubstraten bedeckten Raum des Trägers gedruckt werden. Es ist jedoch auch möglich, die Registermarken auf Papier zu drucken, dies kann ein Probeblatt sein oder es ist möglich, dafür bildfreie Ränder der Drucksubstrate zu verwenden. Bezüglich der Vorrichtung kann mindestens ein Sensor zur Erfassung von Registermarken vorgesehen werden. Dieser wird zweckmäßigerweise derart ausgebildet, daß er die Abstände der in vorgegebener Weise beabstandeten Elemente der Registermarken erfaßt.

Nach einer Erfassung der Daten für alle Farbdruckwerke werden zweckmäßigerweise mittels einer entsprechend programmierten Recheneinrichtung durch eine Analyse der ermittelten Positionen die Abweichungen der Istwerte von den Sollwerten für die Bildanfänge von den Abweichungen der Istwerte von den Sollwerten für die übrigen Bereiche, in welche die Bildflächen unterteilt sind, getrennt. Die Werte werden dann an Einstellungseinrichtungen für die Bildanfänge und an Einstellungseinrichtungen für die definierten Bereiche der Teilfarbenbilder gegeben. Diese Einstellungseinrichtungen sind mit maschinenspezifischen Nennwerten ausgestattet, wobei sie derart ausgebildet sind, daß sie vor Druckbeginn Korrekturwerte für die Ermittlung der Positionen auf den Bildzylindern berücksichtigen. Handelt es sich dabei um eine Maschine, bei der die Bildzylinder unmittelbar das Bild auf die Substrate übertragen, so ist dabei der Weg von den Bilderzeugungsstellen bis zu den Bildübertragungsstellen der Bildzylinder maßgeblich. Handelt es sich um eine Maschine, die über Bildübertragungszylinder verfügt, so kommt der Weg von der Bildübertragungsstelle zwischen Bildzylinder und Bildübertragungszylinder bis zur Bildübertragungsstelle auf das Substrat hinzu. Weiterhin können die Einstelleinrichtungen derart ausgebildet sein, daß sie nach Druckbeginn Korrekturwerte für die Positionen berücksichtigen.

Vorzugsweise werden nach der Ermittlung der Positionen für die Bildanfänge auf den einzelnen Bildzylindern diese Positionen für die Bilderzeugung der anderen definierten Bereiche auf den einzelnen Bildzylindern anknüpfend an die ersteren ermittelt und in dieser Reihenfolge zur Steuerung beziehungsweise Regelung herangezogen. Auf diese Weise wird zuerst das Register für die Lage des Beginns der Teilfarbenbilder und danach die Lage für einzelne Bildbereiche eingestellt.

Vorteilhafterweise werden bei den erfaßten Werten ein Rauschen, also sehr kurzfristig auftretende Schwankungen (zur Vermeidung einer Regelinstabilität) für die Auswertung eliminiert. Auch werden die übrigen Schwankungen der ermittelten Positionswerte, die bezüglich ihrer Größenordnung und Wiederholung einer wiederholbaren Position eines Zylinders zuordenbar sind, von längerfristigen Schwankungen getrennt. Die Schwankungen der ermittelten Positionswerte, die bezüglich ihrer Größenordnung und Wiederholung einer wiederholbaren Position eines Bildzylinders zuordenbar sind, werden in mindestens eine Eichtabelle für diesen Bildzylinder aufgenommen und für die fehlerkompensierende Steuerung der Positionen der Bilderzeugungsstellen zur Erzeugung der Bilder der jeweiligen Bildzylinder herangezogen. Die Eichtabellen werden zweckmäßigerweise sowohl für die Bildanfänge der Teilfarbenbilder als auch für die definierten Bereiche der Teilfarbenbilder erstellt.

Auch für weitere bild- oder substratübertragende Elemente können ihren wiederholbaren Positionen in einem Bewegungszyklus zuordenbare Abweichungen der Ist-Positionen von den Sollwerten erfaßt und in die Berechnung der Bilderzeugungsstellen zur Eliminierung dieser Abweichungen einbezogen werden. Dies sind beispielsweise bei entsprechend gestalteten Maschinen die Bildübertragungszylinder. Auch für derartige bild- oder substratübertragende Elemente können Eichtabellen erstellt werden, um dann alle Eichtabellen in die Berechnung der Positionen der Bilderzeugungsstellen einzubeziehen. Längerfristige Schwankungen, die nicht wiederholbaren Positionen eines Bewegungszykluses zuordenbar sind, werden durch fortlaufende Erneuerungen der Eichtabellen berücksichtigt. Die Eichtabellen werden vor jedem Druckauftrag korrigiert, es ist jedoch auch möglich, sie während des Drucks fortlaufend zu korrigieren. Bezüglich der Vorrichtung können solche Eichtabellen in entsprechenden Dateien für die Steuerung der Einstellungseinrichtungen zur Verfügung stehen. Derartige Dateien sind zunächst als maschinenspezifische Nennwerte vorhanden und werden von Einstellungseinrichtungen bereits vor Druckbeginn als Korrekturwerte für die Positionen der Bilderzeugungen auf den Bildzylindern berücksichtigt. Ebenso können derartige Korrekturwerte für die Positionen auf den Bildübertragungszylindern berücksichtigt werden, wobei die letzteren Korrekturwerte ebenfalls über eine Korrektur der Bilderzeugungen auf den Bildzylindern zur Erzielung einer Registerhaltigkeit umgesetzt werden. Danach findet ein Druck statt, wobei zweckmäßigerweise vor Durchführung des Druckauftrags zuerst Registermarken gedruckt und deren Lage gemessen wird, um die dadurch ermittelten Korrekturwerte für die Bestimmung der Positionen der Bilderzeugungen zu berücksichtigen. Danach können auch bei der Bearbeitung eines Druckauftrags Registermarken mitgedruckt werden, um Veränderungen zu erfassen und weitere Korrekturen vornehmen zu können.

Randbedingungen, welche auf das Register Einfluß haben, sollen möglichst rechtzeitig durch Korrekturen der Positionswerte berücksichtigt werden. Für eine gute Druckqualität und die Vermeidung von Makulatur ist es daher wünschenswert, derartige Veränderungen so früh wie möglich in die Berechnung der Positionswerte einzubeziehen. Aus diesem Grund wird vorgeschlagen, daß längerfristige und nicht durch ihre Wiederholung einer wiederholbaren Position eines bild- oder substrattragenden Elements zuordenbare Fehler der ermittelten Positionswerte durch Erfassung und Einbeziehung ihrer verursachenden Einflußgrößen in die Korrektur für die Registersteuerung berücksichtigt werden. Diese Erfassung und Einbeziehung der Einflußgrößen in die Korrektur erfolgt zweckmäßigerweise aufgrund abgelegter Erfahrungswerte. Zu diesem Zweck sind die Einstellungseinrichtungen derart ausgebildet, daß sie vor Druckbeginn Korrekturwerte für die Ermittlung der Positionen berücksichtigen, die erfaßbaren Einflußgrößen zuordenbar sind und als mindestens eine auswählbare Datei mit Erfahrungswerten zur Verfügung stehen. Die Auswahl einer solchen Datei kann über eine Eingabeeinrichtung erfolgen, also durch eine manuelle Eingabe aktiviert werden, oder es ist auch möglich, daß die Auswahl durch eine Einstellungseinrichtung aufgrund mindestens einer Messung mindestens einer Einflußgröße erfolgt, also die Einbeziehung einer Datei zur Korrektur durch eine Messung der Einflußgröße aktiviert wird. Weiterhin kann eine Einflußgröße bezüglich ihrer Auswirkung auf das Register gemessen werden und entsprechend dieser Abweichungen eine Korrektur der Bilderzeugung erfolgen.

Es gibt zahlreiche derartige Einflußgrößen, die mit Druckauftrag oder Umgebungseinflüssen zusammenhängen, die man also weiß oder die meßbar sind. Ein Beispiel hierfür ist die Temperatur an bestimmten Stellen der Druckmaschine. Um diese zu berücksichtigen, wird vorgeschlagen, daß mindestens ein Temperatursensor in der Druckmaschine angeordnet ist und die gemessenen Temperaturen zur Grundlage für eine Korrektur gemacht werden. Auch mechanische Spannungen an bestimmten Maschinenteilen der Druckmaschine können von Einfluß für die Registerhaltigkeit sein. Deshalb wird vorgeschlagen, daß diese Einflußgröße durch die Anordnung von mindestens einem Spannungssensor erfaßt wird und daß die gemessenen Werte zur Grundlage für eine Korrektur gemacht werden.

Eine weitere Einflußgröße ist die Papiersorte, in diesem Fall werden die Erfahrungswerte für die jeweilige Papiersorte abgelegt und mit Zufuhr einer neuen Papiersorte wird auf die entsprechende Datei zurückgegriffen. Auch das Tonerprofil des zu druckenden Bildes ist von Einfluß, wobei die Berücksichtigung dadurch möglich ist, daß die Farbdruckmaschine mit einer Einrichtung zur Messung eines Tonerprofils ausgestattet ist oder dieses vorher gemessen und der Steuerung eingegeben wird. Es stehen dann zweckmäßigerweise Erfahrungswerte für unterschiedliche Tonerprofile bereit.

Da es während des Drucks zu einer Verschiebung eines Substrats auf dem Träger kommen kann, ist es möglich, auch diese zu erfassen und die Bilderzeugungen zur Kompensation einer solchen Verschiebung zu korrigieren. Bezüglich der Vorrichtung wird vorgeschlagen, daß ein Sensor zur Erfassung einer Verschiebung eines Substrats auf dem Träger vorgesehen ist und die Einstellungseinrichtungen derart ausgebildet sind, daß die Positionen der Bilderzeugungen zur Kompensation dieser Verschiebung korrigiert werden.

Weitere Erfahrungswerte können für verschiedene Bildbreiten oder für verschiedene Papierbreiten bereitstehen, um die entsprechenden Korrekturen auszuführen. Auch ist es möglich, daß Erfahrungswerte für Änderungen der Substratabmessungen nach einseitiger Bebilderung dazu berücksichtigt werden, daß die Bildgröße des Wiederdrucks der Bildgröße des Schöndrucks entspricht. Dadurch können Änderungen der Substratabmessungen durch eine Auswalkung desselben beim Druck, durch die Farbaufbringung oder durch die Fixierung der Farben durch Fusen berücksichtigt werden. Durch Erfahrungswerte kann auch der nachwirkende Einfluß des einer Änderung vorausgegangenen Zustandes berücksichtigt werden. Eine solche Nachwirkung tritt beispielsweise bei einem Papiersortenwechsel auf, wenn der Bildzylinder bereits mit dem Bild für die neue Papiersorte bebildert wird, während das vorangegangene Bild noch auf die bisherige Papiersorte gedruckt wird.

Neben den genannten Korrekturen sind jedoch auch weitere denkbar. So kann vorgesehen sein, daß Schwankungen der Positionswerte, die bezüglich ihrer Wiederholung nicht der Winkelstellung eines Bildzylinders zuordenbar sind, aber regelmäßig wiederkehrend auftreten, in gesonderten Eichtabellen aufgenommen und für die fehlerkompensierende Steuerung der Einrichtung zur Erzeugung der Bilder auf dem jeweiligen Bildzylinder herangezogen werden. Beispielswerte können Schwankungen der Positionswerte, die bezüglich ihrer Wiederholung der Stellung des Trägers für die Drucksubstrate zuordenbar sind, entsprechend der Stellung des Trägers korrigiert werden, wobei diese Korrektur zu den Korrekturen der Positionswerte, die der Stellung der Bildzylinder zuordenbar sind, hinzugefügt und für die Lage der Erzeugung der Teilfarbenbilder auf den Bildzylindern berücksichtigt werden. Selbstverständlich können Schwankungen der Positionswerte auch durch Ausschaltung ihrer Ursachen vermieden werden.

Beispielsweise kann bezüglich des Trägers vorgesehen sein, daß dessen periodisch auftretende Unregelmäßigkeiten vorher erfaßt und in die Berechnung eingestellt werden oder es ist auch möglich, daß der Umfang der Antriebsrolle des Trägers im Verhältnis zu dem Abstand der Bildübertragungsstellen der Farbdruckwerke derart bemessen ist, daß sich die Zuordnung der Winkelstellungen der Antriebsrolle zu den Bildzylindern wiederholen. Dies läßt sich dadurch realisieren, daß der Umfang der Antriebsrolle des Trägers in den Abstand der Bildübertragungsstellen der Farbdruckwerke einfügbar ist. Er kann dabei zur Hälfte oder vorzugsweise ganzzahlig einfügbar sein. Eine derartige Weiterbildung ist vor allem zweckmäßig, wenn die Antriebsrolle über den Träger und eventuell über die Bildübertragungszylinder die Bildzylinder antreibt, da Unregelmäßigkeiten durch eine Unrundheit der Antriebsrolle dann auf alle Farbdruckwerke simultan wirken und die Registereinstellung nicht mehr beeinflussen können. Die genannte Ausgestaltung ist auch dann zweckmäßig, wenn die Wege des Trägers mittels eines Winkelstellungsgebers der Antriebsrolle erfaßt werden, weil die durch den Winkelstellungsgeber nicht erfaßten Geschwindigkeitsdifferenzen des Trägers durch Unrundheiten der Antriebsrolle auch nicht mehr erfaßt werden müssen, da ihr Einfluß auf die genannte Weise bereits ausgeschaltet ist.

Oftmals ist eine völlig exakte Bestimmung der Positionswerte aufgrund der erfaßten Daten nicht möglich. Beispielsweise haben Messungen meistens eine gewisse Streuung, sie können über die Bildbreite Unterschiede aufweisen oder es treten kurzfristige Schwankungen durch Schwingungen auf. Für solche Fälle wird vorgeschlagen, daß innerhalb einer tollerierbaren Bandbreite erfaßter Wegwerte die Korrektur auf einen mittleren Bereich eingestellt wird. Beispielsweise kann bei verschiedenen Positionswerten quer zur Transportrichtung ein mittlerer Wert eingestellt werden. Dabei ist es möglich, daß zur Berechnung des mittleren Werts die ermittelten Abweichungen gewichtet werden, beispielsweise wird eine quadratische Gewichtung vorgeschlagen. Andere Gewichtungen sind natürlich möglich, sie werden in der Hinsicht vorgenommen, daß der Einfluß der Abweichungen auf die Bildqualität bei einem Minimum liegt. Zweckmäßigerweise werden die im mittleren Bereich liegenden Werte der Farbdruckwerke zu dem im mittleren Bereich liegenden Wert eines Referenzdruckwerks in Übereinstimmung gebracht.

Bezüglich der Berechnung der Positionen der Bildzylinder, in denen die Bilder erzeugt werden, wird vorgeschlagen, daß die Ankunft eines Drucksubstrats erfaßt und dann die Positionen für den jeweiligen Beginn der Bebilderung der Bildzylinder als Positionen, z. B. als Wege des Trägers ab einer Erfassungsstelle für Drucksubstrate ermittelt werden. Diese Berechnungen werden zuerst anhand der vorab ermittelten und eingegebenen Werte vorgenommen, wobei nachfolgende Korrekturen erfolgen, indem mindestens eine Einrichtung aufgrund der Erfassung der Positionen während des Drucks erforderliche Korrekturen der Positionen ermittelt und diese an die Einstellungseinrichtungen zur Durchführung übermittelt.

Da in bereits vorgeschlagener Weise eine Analyse der ermittelten Werte dahingehend vorgenommen werden kann, daß die Positionsdifferenzen für die Bildanfänge von den Positionsdifferenzen für die übrigen Bereiche, in welche die Bildflächen unterteilt sind, getrennt sind, wird bezüglich der Vorrichtung zur Registereinstellung vorgeschlagen, daß mindestens eine Einrichtung zur Ermittlung der Korrekturen für die Bildanfänge mit dem Sensor zur Erfassung der Positionen des Trägers und mit dem Sensor zur Erfassung der Registermarken verbunden ist. Auf diese Weise erhält die Einrichtung zur Ermittlung der Korrekturen die Daten über die Abweichungen der Positionen der Registermarken von den vorauskalkulierten Positionen und kann dadurch die Korrekturen berechnen und veranlassen.

Weiterhin wird vorgeschlagen, daß eine Einrichtung zur Ermittlung der Korrekturen für die Bereiche der Teilfarbenbilder, in welche die Bildflächen unterteilt sind, mit dem Sensor zur Erfassung der Positionen des Trägers und mit dem Sensor zur Erfassung der Registermarken verbunden ist. Auf diese Weise können auch für die Bereiche der Teilfarbenbilder, in welche die Bildflächen unterteilt sind, die Differenzen der vorberechneten Positionen zu den durch die Registermarken erfaßten Positionen erfaßt und die Korrekturen berechnet werden.

Das Startsignal für die Bildanfänge wird mit dem Start der übrigen Bereiche, in welche die Bildflächen unterteilt sind verknüpft, indem eine Einrichtung zur Abgabe von Startsignalen für die Bildanfänge gleichzeitig Startsignale an Einrichtungen zur Zuordnung der Bereiche, in welche die Bildfläche unterteilt ist, gibt, wobei diese Einrichtung mit dem Sensor zur Erfassung der Positionen der Bildzylinder verbunden ist und diesen Positionen die Bereiche, in welche die Bildfläche unterteilt ist, zuordnet.

Um genügend Zeit zur Berechnung der für eine genaue Registereinstellung erforderlichen Positionen zur Verfügung zu haben, wird weiterhin vorgeschlagen, daß ein Sensor zur Erfassung eines Drucksubstrats, das der Druckmaschine zugeführt wird, an dem Weg der Drucksubstrate zur Druckmaschine angeordnet und mit den Einstellungseinrichtungen verbunden ist, wobei die Berechnung der gegenseitigen Zuordnung der Positionen der Bilderzeugungsstellen gestartet wird, wenn ein Drucksubstrat erfaßt wird. Da dieser Sensor an dem Weg der Drucksubstrate zur Druckmaschine deren Vorderkante nicht exakt genug erfassen kann, wird weiterhin vorgeschlagen, daß ein Sensor zur genauen Erfassung der Vorderkanten von Drucksubstraten auf dem Träger angeordnet und mit Einrichtungen verbunden ist, die die Wege berechnet, die das Drucksubstrat von diesem Sensor bis zu den Positionen des Beginns der jeweiligen Bebilderung zurücklegt, um dann den Beginn der Bebilderung positionsrichtig zu veranlassen. Selbstverständlich kann jedoch auch ein Sensor, der am Träger angeordnet ist, beide Funktionen übernehmen, wenn eine ausreichende Wegstrecke zur Verfügung steht.

Die Vorrichtung zur Registereinstellung kann selbstverständlich derart ausgebildet sein, daß sie sämtliche der vorgenannten Verfahren ausführen kann und umgekehrt.

Auch die gemäß der Erfindung vorgeschlagene Mehrfarbendruckmaschine kann sämtliche der vorbeschriebenen Vorrichtungsmerkmale aufweisen und kann derart ausgebildet sein, daß sie nach allen vorbeschriebenen Verfahrensmerkmalen arbeiten kann.

Die Erfindung wird nachfolgend anhand eines in der Zeichnung dargestellten Ausführungsbeispiels erläutert. Es zeigen
- **Fig. 1**: eine schematische Darstellung der erfindungsgemäßen Funktion einer Mehrfarbendruckmaschine,
- **Fig. 2**: den prinzipiellen Aufbau einer Registereinstellungsvorrichtung der Mehrfarbendruckmaschine,
- **Fig. 3a**: Registerabweichungen bei einer Maschine, die aufgrund einer Zeitmessung eingestellt wurde,
- **Fig. 3b**: Registerabweichungen bei einer Maschine, die nach dem erfindungsgemäßen Prinzip eingestellt wurde,
- **Fig. 4**: eine schematische Darstellung einer Mehrfarbendruckmaschine mit vier Farbdruckwerken,
- **Fig. 5**: eine Registermarke für eine Positionsmessung,
- **Fig. 6.**: eine Prinzipskizze für eine Registermarkenerfassung und
- **Fig. 7**: ein Beispiel einer zeitunabhängigen Positionszuordnung.

**Fig. 1** zeigt eine schematische Darstellung der erfindungsgemäßen Funktion einer Mehrfarbendruckmaschine 1. Mehrfarbendruckmaschinen 1 haben in der Regel vier Farbdruckwerke 6, 6', 6", 6''', wie dies in Fig. 4 dargestellt ist. Bei der Darstellung der Fig. 1 wurden lediglich zwei Farbdruckwerke 6 und 6' eingezeichnet, da dies für die Erläuterung der erfindungsgemäßen Funktion ausreicht. Die Darstellung muß gedanklich dahingehend ergänzt werden, daß im Normalfall vier oder manchmal auch mehr Farbdruckwerke 6, 6', 6", 6''' in der beschriebenen Weise Registerübereinstimmung gebracht werden müssen.

Jedes der dargestellten Farbdruckwerke 6, 6', ..., weist einen Bildzylinder 2, 2', ... auf, dem eine Einrichtung 3, 3', ... zur Erzeugung von Bildern zugeordnet ist. Dabei handelt es sich in der Regel um eine digitale Bilderzeugung, in Form von elektrostatischen latenten Bildern oder durch eine unmittelbare oder sonstige digitale Bilderzeugung, wie beispielsweise durch Ink-Jet. Mehrfarbendruckmaschinen 1 können derart ausgebildet sein, daß die Übertragung der Bilder von den Bildzylindern 2, 2', ... unmittelbar auf Drucksubstrate 15 erfolgt. Die dargestellte Mehrfarbendruckmaschine 1 verfügt jedoch zusätzlich über Bildübertragungszylinder 13, 13', ..., wobei die Bilder von den Bildzylindern 2, 2', ... an Bildübertragungsstellen 53, 53', ... auf die Bildübertragungszylinder 13, 13', ... übertragen werden. Von den Bildübertragungszylindern 13, 13', ... erfolgt dann schließlich die Übertragung der Bilder auf die Drucksubstrate 15 an Bildübertragungsstellen 5, 5', 5", 5"'.

Die Drucksubstrate 15 werden von einem Träger 4 in Richtung des Pfeils 33 transportiert. Dabei passieren sie nacheinander die Bildübertragungsstellen 5, 5', 5", 5'''. An jeder Bildübertragungsstelle 5, 5', 5", 5''' eines Farbdruckwerks 6, 6', 6", 6''' wird ein Teilfarbenbild 7, 7', ... auf das Drucksubstrat 15 übertragen. Das durch Registereinstellungen zu lösende Problem besteht darin, daß die Teilfarbenbilder 7, 7', ... äußerst exakt aufeinander gedruckt werden müssen, um eine hohe Druckqualität zu erzielen. Bei elektrostatischen oder ähnlichen digitalen Druckverfahren werden die Bilder auf den Bildzylindern 2, 2', ... mittels Einrichtungen 3, 3', ... für jeden einzelnen Druck neu erzeugt, übertragen und danach durch eine Einrichtung 61, 61', ... wieder entfernt. Eine solche Einrichtung 61, 61', ... ist in der Fig. 2 und 4 eingezeichnet.

Der besseren Übersichtlichkeit wegen wurden nicht alle Bestandteile der Maschine in allen Figuren eingezeichnet, die Darstellungen der Fig. 1, 2 und 4 stellen jedoch ein Ausführungsbeispiel dar und sind zur Erzielung einer Vollständigkeit zu einer Maschinendarstellung zusammenzufügen.

Da die Bildzylinder 2, 2', ... an frei wählbaren Bilderzeugungsstellen 11, 11', ... bebildert werden können, erfolgt eine Registereinstellung bei Druckmaschinen mit digitalen Druckverfahren dadurch, daß die Bilderzeugungsstellen 11, 11', ... an den einzelnen Farbdruckwerken 6, 6', 6", 6''' derart gewählt werden, daß bei der Übertragung der Bilder auf die Drucksubstrate 15 eine Registerhaltigkeit erzielt wird. Nach dem Stand der Technik wurden zu diesem Zweck Zeiten erfaßt, die ein Drucksubstrat benötigt, bis es zu den Bildübertragungsstellen gelangt. Diese Zeiten wurden mit den Zeiten in Übereinstimmung gebracht, die ein Bild von seiner Erzeugung bis zur Übertragung auf das Drucksubstrat benötigt. Es erfolgte also eine Erfassung eines Drucksubstrats und es wurde dann für jedes Farbdruckwerk der Zeitpunkt der Bebilderung berechnet, derart, daß dadurch die Registerhaltigkeit aller Teilfarbenbilder erzielt ist.

Die Erfindung sieht nun zur Erzielung einer Registerübereinstimmung der Teilfarbenbilder 7, 7', ... vor, daß die Positionen der Erzeugung 11, 11', ... der Teilfarbenbilder 7, 7', ...zueinander und zu den Positionen 25, 25', ... eines Drucksubstrats 15 in Übereinstimmung gebracht werden. Dabei können alle Positionen 11, 11', ..., 8, 8', ..., 9, 9', ..., 12, 12', ..., 14, 14', ..., 22, 22', ..., 25, 25', ... als Wege oder als Winkelstellungen definiert und für die Berechnung der Positionen der Erzeugung 11, 11', ... der Teilfarbenbilder 7, 7', ... herangezogen werden.

Beispielsweise ist es möglich, daß die Wege 8, 8', ..., 9, 9', ... der Teilfarbenbilder 7, 7', ... von den Bilderzeugungsstellen 11, 11', ... der Einrichtungen 3, 3', ... zur Erzeugung von Bildern bis zu den Bildübertragungsstellen 5, 5', 5", 5''' mit den Wegen 12, 12', ..., 14, 14', ..., 22, 22', ... eines Drucksubstrats 15 auf dem Träger 4 in Übereinstimmung gebracht werden. Die Wege 12, 12', ..., 14, 14', ..., 22, 22', ... legt das Drucksubstrat 15 mit dem Träger 4 von einer Erfassungsstelle 23 bis zu den Bildübertragungsstellen 5, 5', 5", 5''' der Druckwerke 6, 6', 6", 6''' zurück.

Eine solche Zuordnung kann in entsprechender Weise unter Heranziehung der Winkelstellungen 8, 8', ..., der Bildzylinder und der Winkelstellungen 9, 9', ..., der Bildübertragungszylinder 13, 13', ... erfolgen. Auch die Wege 12, 12', ..., 14, 14', ... des Trägers 4 können als Winkelstellungen 12, 12', ..., 14, 14', ... der Antriebsrolle 52 des Trägers 4 erfaßt und für die Einstellungen herangezogen werden. Um die genannten und weiteren Arten von Positionsbestimmungen zu charakterisieren, wird im folgenden von Positionen 11, 11', ..., 8,8', ..., 9,9', ..., 12, 12', ..., 14, 14', ..., 22, 22', ..., 25, 25', ... gesprochen.

Zur Erzielung der Registergenauigkeit werden zum einen die Bildanfänge 10 der Teilfarbenbilder 7, 7', ... in Übereinstimmung gebracht, zum anderen aber auch definierte Bereiche 10', 10", ..., 10ⁿ der Teilfarbenbilder 7, 7', ... . Letzteres dient dazu, die an den Bildanfängen 10 erzielte Registergenauigkeit über das gesamte gedruckte Bild zu erhalten.

Die erfindungsgemäße Positionszuordnung beginnt mit einem Sensor 23 der als Erfassungsstelle 23 für die Vorderkante 24 eines Drucksubstrats 15 dient. Dabei ist es jedoch möglich, den Rechenvorgang für die Zuordnung der Teilfarbenbilder 7, 7', ... der einzelnen Farbdruckwerke 6, 6', 6", 6''' vorzuverlagern, indem ein Sensor 44 zur Erfassung eines Drucksubstrats 15 bereits vor dem Träger 4 angeordnet wird, um Drucksubstrate 15, die der Druckmaschine 1 zugeführt werden, bereits auf ihrem Weg zur Druckmaschine 1 zu erfassen und den Rechenvorgang für die Zuordnung der Teilfarbenbilder 7, 7', ... in Gang zu setzen.

Die Vorrichtung zur Registereinstellung berechnet ab der Erfassungsstelle 23 die Positionen 25, 25', ... beispielsweise als Wege 22, 22', ..., die das Drucksubstrat 15 auf dem Träger 4 zurücklegen muß. Diese Positionen 25, 25', ... sind dadurch definiert, daß mit ihrer Erreichung durch ein Drucksubstrat 15 die Bebilderung der Bildzylinder 2, 2', . ... beginnt. Die Positionen 25 und 25' sind sozusagen die Positionen der Weggleichheit der Vorderkante 24 eines Drucksubstrats 15 mit der Vorderkante 10 der Teilfarbenbilder 7, 7', ... bis zu den Bildübertragungsstellen 5, 5', 5" und 5''' - oder der Winkelgleichheit ausgedrückt in den o. g. Winkeln. Selbstverständlich müssen normalerweise, wie dies in Fig. 4 gezeichnet ist, mindestens 4 Farbdruckwerke 6, 6', 6", 6''' in diese Positionsübereinstimmung gebracht werden. Die Fig. 1 stellt insofern eine Vereinfachung dar.

Sind nun die Positionen 25, 25', ... des Beginns der Bebilderung erreicht, so muß der Bildanfang 10 dieselbe Strecke zurücklegen wie die Vorderkante 24 des Drucksubstrats 15. Dabei wurde jetzt allerdings außer Acht gelassen, daß das Drucksubstrat gegebenenfalls einen druckfreien Rand aufweist, der dann natürlich miteinberechnet werden müßte. Legt ab den Positionen 25, 25', ... ein Drucksubstrat 15 die Wege oder Winkel 14, 14', ... (z. B. der Antriebsrolle 52) zurück, so legen die Teilfarbenbilder 7, 7', ... auf den Bildzylindern 2, 2', ... die Wege oder Winkel 8, 8', ... zurück. Dann findet die Bildübergabe 53, 53', ... an die Bildübertragungszylinder 13, 13', ... statt. Die weiteren Wege oder Winkel 9, 9', ... der Teilfarbenbilder 7, 7', ... auf den Bildübertragungszylinderm 13, 13', ... entsprechen dann den Wegen oder Winkeln 12, 12', ... des Drucksubstrats 15 auf dem Träger 4. Auf diese Weise wird bei der Ankunft des Drucksubstrats 15 an den jeweiligen Bildübertragungsstellen 5, 5', 5", 5''' jeweils das entsprechende Teilfarbenbild 7, 7' nicht "just in time" sondern positionsidentisch "geliefert". Dadurch erhält das Drucksubstrat in seiner Transportrichtung 33 am Farbdruckwerk 6 das erste Teilfarbenbild 7 und dann am zweiten Druckwerk 6' das zweite Teilfarbenbild 7' usw. In der Fig. 1 trägt daher das rechte Drucksubstrat 15 noch kein Teilfarbenbild, das mittlere Drucksubstrat 15 das Teilfarbenbild 7 des Farbdruckwerks 6 und das linke Drucksubstrat 15 beide Teilfarbenbilder 7 und 7'. Der Druck wird dann an weiteren Farbdruckwerken 6" und 6''' und gegebenenfalls noch durch Sonderfarben vervollständigt. Der Transport der Drucksubstrate 15 findet dabei mittels des Trägers 4 statt, der als ein auf Rollen 52 und 52' laufendes Band ausgebildet ist. Eine Rolle ist die Antriebsrolle 52 und die andere Rolle eine Führungsrolle 52'. Zur Übertragung der Teilfarbenbilder 7, 7', ... auf die Drucksubstrate 15 sind an den Bildübertragungsstellen 5, 5', 5", 5''' Gegendruckzylinder 20 angebracht. Diese dienen der Übertragung der elektrisch aufgeladenen Farbteilchen bei Druckverfahren mit elektrostatischen latenten Bildern auf die Drucksubstrate 15. Sie sind in Fig. 1 und 2 nicht eingezeichnet, ihre Lage kann jedoch der Fig. 4 entnommen werden.

In der Fig. 1 sind noch die Drehrichtungen 16, 16', ... der Bildzylinder 2, 2', ... sowie die Drehrichtungen 60, 60', ... der Bildübertragungszylinder 13, 13', ... eingezeichnet. Die Förderrichtung des Trägers 4 ergibt sich aus dem Pfeil 33.

Die **Fig. 2** zeigt den prinzipiellen Aufbau einer Registereinstellungsvorrichtung zur Durchführung der erfindungsgemäßen Einstellung der Positionen 8, 8', ..., 9, 9', ..., 12, 12', ..., 14, 14', ..., 22, 22', ..., 25, 25', .... Um Positionen einander zuordnen zu können, ist es zunächst erforderlich, alle Elemente zu erfassen, die für den Bild- oder Substrattransport relevante Positionen einnehmen. Dies ist zunächst der Träger 4 für die Drucksubstrate 15. Dessen Positionen können durch einen Sensor 27, der als. Winkelstellungsgeber ausgebildet ist, erfaßt werden. Alternativ kann jedoch auch ein Sensor 32 am Träger 4 angeordnet sein, der Wegmarkierungen des Trägers 4 erfaßt. Auch eine Erfassung von Registermarken 17, 17', 17", 17''' durch einen Sensor 29 kann der Positionserfassung dienen. Zur Erfassung der Positionen der Bildzylinder 2, 2', ... dient im dargestellten Ausführungsbeispiel jeweils ein als Winkelstellungsgeber ausgebildeter Sensor 26, 26', ... und zur Positionserfassung der Bildübertragungszylinder 13, 13', ... ebenfalls als Winkelstellungsgeber ausgebildete Sensoren 28, 28', .... Jedoch könnten auch an den Zylindern 2, 2', ..., 13, 13', ... Sensoren 26, 26', ... angeordnet werden, die den Weg durch Wegmarkierungen erfassen. Dies ist in Fig. 4 durch Anordnung solcher Sensoren 26, 26', ... angedeutet.

Dem Träger 4 vorgeordnet ist ein Transportband 45 zur Zuführung von Drucksubstraten 15 zur Druckmaschine 1. Passiert ein Drucksubstrat 15 den Sensor 44, so wird die Berechnung der Zuordnungen der Positionen 8, 8', ..., 9, 9', ..., 12, 12', ..., 14, 14', , 22, 22', ..., 25, 25', ...begonnen. Trifft dann die Vorderkante 24 des Drucksubstrats 15 auf den Sensor 23, so stehen die Berechnungen bereit und es werden Einrichtungen 46, 46', ... in Gang gesetzt, welche die Zurücklegung der Wege 22 und 22' erfassen und dann die Startsignale 48 und 48' für die Bildanfänge 10 und Startsignale 49 und 49' für die Bereiche 10', 10', ..., 10ⁿ der Teilfarbenbilder 7, 7' geben. Um die Wege 22, 22', ... beziehungsweise die Erreichung der Positionen 25, 25', ... zu erfassen, um die Startsignale 48, 48', ..., 49, 49', ... geben zu können, sind die Einrichtungen 46, 46', ... mit allen positionserfassenden Sensoren verbunden. Dies sind die Sensoren 26, 26', ... zur Erfassung der Positionen der Bildzylinder 2, 2', ..., der Sensor 27 zur Erfassung der Positionen des Trägers 4 sowie die Sensoren 28, 28', ... zur Erfassung der Positionen der Bildübertragungszylinder 13, 13', .... Weiterhin sind die Einrichtungen 46, 46', ... zur Berechnung der Positionen 25, 25', ... mit Einstellungseinrichtungen 30, 30', ... verbunden, welche die Positionen 12, 12', ... sowie 14, 14', ... für die Bildanfänge 10 berechnen. Die Startsignale 48, 48', ... für die Bildanfänge 10 und die Startsignale 49, 49', ... für die Bereiche 10', 10", 10''', ..., 10ⁿ der Teilfarbenbilder 7, 7', ..., in welche die Bildfläche unterteilt ist, werden gegeben, wenn die Vorderkante 24, beziehungsweise der zukünftige Bildbeginn des Drucksubstrats 15 die Positionen 25, 25', ... des Beginns der Bebilderung der Bildzylinder 2, 2', ... erreicht haben. Diesbezüglich wird auf die Fig. 1 verwiesen.

Da die Startsignale 49, 49', ... für die Bereiche 10', 10", ..., 10ⁿ exakt den Positionen der Bildzylinder 2, 2', ... zugeordnet sein müssen, besteht eine Verbindung 50, 50', ... der Einrichtungen 47, 47', ... zu den Sensoren 26, 26', ... zur Erfassung der Positionen der Bildzylinder 2, 2', .... Die Verbindungen 51, 51', ... der Einrichtungen 46, 46', ... zu den Einrichtungen 47, 47', ... dienen dazu, daß gleichzeitig mit den Bildanfängen 10 auch die Bereiche 10', 10", ..., 10ⁿ gestartet werden. Die Einrichtungen 47, 47', ... dienen der Zuordnung der Bereiche 10', 10", ..., 10" der Teilfarbenbilder 7, 7', ... zu den Positionen der Bildzylinder 2, 2', ....

Für die Berechnung der Positionen 8, 8', ..., 9, 9', ..., 12, 12', ..., 14, 14', ..., 22, 22', ..., 25, 25', ... der definierten Bereiche 10, 10', 10", ..., 10ⁿ dienen Einstellungseinrichtungen 30, 30', ..., 31, 31', .... Dabei dienen die Einstellungseinrichtungen 30, 30', ... für die Berechnungen der Wege 8, 8', ..., 9, 9', ... der Bildanfänge 10 und die Einstellungseinrichtungen 31, 31', ... für die Berechnungen der Wege 8, 8', ..., 9, 9', ... der Bereiche 10', 10", ..., 10ⁿ der Teilfarbenbilder 7, 7', .... Die Einstellungseinrichtungen 30, 30', ..., 31, 31', ... sind derart ausgebildet und vernetzt, daß sie sämtliche für die Berechnungen der Positionen erforderlichen Informationen erhalten und somit derartige Befehle an die Einrichtungen 3, 3', ... zur Erzeugen der Bilder geben können, daß die Bilderzeugungsstellen 11, 11', ... bezüglich ihrer jeweiligen Lage, der Abstimmung der Positionen 8, 8', ..., 9, 9', ... mit den Positionen 12, 12', ..., 14, 14', ... entsprechen. Diese Abstimmung erfolgt sowohl vor der Bedruckung eines Drucksubstrats 15 durch maschinenspezifische Nennwerte mit einer Korrektur durch den Druck und die Erfassung von Registermarken 17, 17', 17'', 17''', als auch während der Bedruckung von Drucksubstraten 15, wobei auch hier Registermarken 17, 17', 17'', 17''' erfaßt werden können. Auf diese Art und Weise sind Korrekturen der Voreinstellungen zwischen jeder einzelnen Bebilderung möglich. Nach der Übertragung der Teilfarbenbilder 7, 7', ... von den Bildzylindern 2, 2', ... auf die Bildübertragungszylinder 13, 13', ... werden die Bildreste mittels Einrichtungen 61, 61', ... wieder von den Bildzylindern 2, 2', ...entfernt. Ebenso sind den Bildübertragungszylindern 13, 13', ... derartige Einrichtungen 62, 62', ... zur Entfernung der Bildreste zugeordnet.

Eine erste Einstellung der Positionen für die Bilderzeugungen 11, 11', ... wird dadurch vorgenommen, daß die Einstellungseinrichtungen 30, 30', ..., 31, 31', ... sämtliche relevante Daten 8, 8', ..., 9, 9', ..., 12, 12', ..., 14, 14', ..., 22, 22', ..., 25, 25', ... erhalten. Um diese Daten verfügbar zu machen, ist es nicht erforderlich, ein Substrat 15 zu bedrucken, es ist sogar überhaupt kein Druckvorgang erforderlich, da die Erfassung und Zuordnung der Positionen, beispielsweise der Wege oder Winkel 8, 8',..., 9, 9', ... und 12, 12', ..., 14, 14', ..., 22, 22', ..., 25, 25', ... ausreicht.

Zunächst verfügen die Einstellungseinrichtungen 30, 30', ... über maschinenspezifische Nennwerte 34, 34', ... der Positionen 8, 8', ..., 9, 9', ... der Bildanfänge 10. Die Einstellungseinrichtungen 31, 31', ... verfügen ebenfalls über maschinenspezifische Nennwerte 35, 35', ... und zwar bezüglich der Positionen 8, 8', ..., 9, 9', ... der Bereiche 10', 10", ..., 10ⁿ der Teilfarbenbilder 7, 7', .... Diese maschinenspezifische Nennwerte 35, 35', ... werden, um eine hohe Genauigkeit zu erzielen, ständig korrigiert, erstmals vor Durchführung eines Druckvorganges. Zu diesem Zweck erhalten die Einstellungseinrichtungen 30, 30', ..., 31, 31'; ... Korrekturwerte 36, 36', ... über die Positionen 8, 8', ... auf den Bildzylindern 2, 2', ... von den Sensoren 26, 26', ... zur Erfassung der Positionen der Bildzylinder 2, 2', ... . Weiterhin erhalten die Einstellungseinrichtungen 30, 30', ..., 31, 31', ... Korrekturwerte 37, 37', ... für die Positionen 9, 9', ... der Bildübertragungszylinder 13, 13', .... Diese Korrekturwerte 37, 37', ... stammen von den Sensoren 28, 28', ... zur Erfassung der Winkelstellungen oder der Wege der Oberflächen der Bildübertragungszylinder 13, 13', .... Als maschinenspezifische Nennwerte können auch die Abstände 64 zwischen den Farbdruckwerken 6, 6', 6", 6'" und die Lage des Sensors 23 eingegeben sein. Korrekturen derselben können aufgrund von verschiedenen Einflüssen erforderlich sein, beispielsweise aufgrund gemessener Temperaturen oder aufgrund mechanischer Spannungen in der Druckmaschine 1.

Da jedoch weitere Umstände Einfluß auf die Berechnung der Wege haben, werden die Einstellungseinrichtungen 30, 30', ..., 31, 31', ... noch mit weiteren Korrekturwerten 38, 38', ... versorgt. Diese Korrekturwerte 38, 38', ... können Erfahrungswerte für Papiersorten, für den Tonerauftrag, Bildbreiten, Papierbreiten, die Tatsache, daß im Widerdruck gedruckt wird, Temperatur, Spannungen in Maschinenteilen, die Verschiebung eines Drucksubstrats 15 auf dem Träger 4 usw. sein. Diesbezüglich wird auf die obige Beschreibung verwiesen. Diese Korrekturwerte 38, 38', ... stehen als Erfahrungswerte bereit. Sie können durch eine nicht dargestellte Eingabeeinrichtung an die Einstellungseinrichtungen 30, 30', ..., 31, 31', ... gegeben werden oder es ist möglich, sie aufgrund einer Messung, beispielsweise einer Temperatur oder einer Spannung den Einstellungseinrichtungen 30, 30', ..., 31, 31', ... zu übermitteln.

Sowohl die maschinenspezifischen Nennwerte 34, 34', ..., 35, 35', ... als auch die Korrekturwerte 38, 38', ... können als Eichtabellen zur Verfügung stehen. Dabei sind die maschinenspezifischen Nennwerte 34, 34', ..., 35, 35', ... den Winkelstellungen, vorzugsweise der Bildzylinder 2, 2', ... zugeordnet. Andere, bereits oben beschriebene Zuordnungen sind jedoch möglich, dann müssen mehrere Eichtabellen bei der Berechnung der Bilderzeugungsstellen 11, 11 ', ... auf den Bildzylindern 2, 2', ... einbezogen werden. Eichtabellen für andere Werte sind dann beispielsweise verschiedenen Temperaturen oder verschiedenen Spannungen zugeordnet. Außerdem können auch diese Eichtabellen Winkelstellungen der Bildzylinder 2, 2', ... zugeordnet sein. Die als Erfahrungswerte abgelegten Korrekturwerte 38, 38', ... sind als Dateien 39, 39', ... abrufbar abgelegt.

Auf Grund eines Probebetriebs oder während des Drucks ist es möglich, weitere Korrekturen als Feedback zu berücksichtigen. Diese weiteren Korrekturen lassen sich beispielsweise dadurch ermitteln, daß Registermarken 17, 17', 17", 17''' durch die Farbdruckwerke 6, 6', 6", 6''' auf den Träger 4 gedruckt und durch einen Sensor 29 zur Erfassung der Registermarken 17, 17', 17'', 17''' erfaßt werden. Bei diesen Registermarken 17, 17', 17", 17''' ist wesentlich, daß auch sie durch ihre Positionen dem Träger 4 zugeordnet sind und beispielsweise über regelmäßig beabstandete Elemente 18 verfügen. Dabei kann eine Reihe beabstandeter Elemente 18 gedruckt werden, bei der nacheinander jeweils ein Element 18 von einem Farbdruckwerk 6, 6', 6", 6''' gedruckt wird. Es ist jedoch auch möglich, daß Farbdruckwerke 6, 6', 6", 6''' hintereinander mehrere beabstandete Elemente 18 drucken. Werden die Registermarken 17, 17', 17", 17''' nicht als fortlaufende Bänder gedruckt, so können auch die Abstände zwischen den einzelnen Registermarkengruppen erfaßt werden. Die Registermarken 17, 17', 17", 17''' können direkt auf den Träger 4 gedruckt werden, solange noch keine Drucksubstrate 15 auf ihm sind, sie können auf die nicht von Drucksubstraten 15 bedeckten Stellen des Trägers 4 gedruckt werden, auf Probebögen oder auf bildfreie Stellen der Drucksubstrate 15, z. B. auf die Ränder.

Die Meßwerte des Sensors 29 werden Einrichtungen 40, 40', ... zur Ermittlung der Korrekturen 42, 42', ... für die Bildanfänge 10 übermittelt, wobei diese Einrichtungen 40, 40', ... die Korrekturen 42, 42', ... an die Einstellungseinrichtungen 30, 30', ... geben. In entsprechender Weise werden die Werte vom Sensor 29 zur Erfassung der Registermarken 17, 17', 17", 17''' an Einrichtungen 41, 41', ... zur Ermittlung der Korrekturen 43, 43', ... für Bereiche 10', 10'', ..., 10ⁿ der Teilfarbenbilder 7, 7', ... gegeben. Auch diese Einrichtungen 41, 41', ... geben die Korrekturen 43, 43', ... an die Einstellungseinrichtungen 31, 31', ..., damit dort die Positionen für die definierten Bereiche 10', 10", ..., 10ⁿ aufgrund dieses Feedbacks korrigiert werden.

Selbstverständlich ist auch die Darstellung der Fig. 2 der Übersichtlichkeit halber lediglich auf zwei Druckwerke 6, 6' beschränkt worden, tatsächlich sind in der Regel vier Druckwerke 6, 6', 6", 6"' vorhanden. Entsprechend länger muß dann selbstverständlich der Träger 4 ausgestaltet sein. Auch das Transportband 45 zur Zuführung eines Drucksubstrats 15 zur Druckmaschine 1 ist verkürzt dargestellt, der Weg 21 eines Drucksubstrats vom Sensor 44 zum Sensor 23 ist wesentlich länger, um während dessen Zurücklegung den Rechenvorgang für die Positionen 8, 8', ..., 9, 9', ..., 12, 12', ..., 14, 14', ..., 22, 22', ..., 25, 25', ... durchführen zu können. Da normalerweise vier Druckwerke 6, 6', 6", 6''' vorhanden sind, sind auch die oben beschriebenen, den dargestellten Druckwerken 6 und 6' zugeordneten Elemente viermal vorhanden. Oder es ist ein Rechner vorgesehen, der alle Elemente enthält.

Die **Fig. 3a** zeigt Registerabweichungen bei einer Maschine, die aufgrund einer Zeitmessung eingestellt wurde. Aufgetragen sind die Abweichungen 55 vom Sollwert 54 eines Registers bei einer Erfassung von Meßpunkten entlang eines Wegs 56 in Transportrichtung 33. Wie zu erkennen ist, zeigen die Meßpunkte 57 schwingungsähnliche Abweichungen vom Sollwert 54, der als Nullinie dargestellt ist.

**Fig. 3b** zeigt Registerabweichungen bei einer Druckmaschine 1, die nach dem erfindungsgemäßen Prinzip eingestellt wurde. Durch die dort vorgenommene Registereinstellung nach Positionen, wird eine Einstellung mit wesentlich geringeren Abweichungen erzielt. Auch hier sind die Abweichungen 55 vom Sollwert 54 gegen den Weg 56 von Meßpunkten entlang der Transportrichtung 33 aufgetragen. Die schwingungsförmigen Abweichungen wie bei der Zeitsteuerung treten hier nicht auf, auch wenn der Verursacher, beispielsweise die Pole des Elektromotors einer Antriebsmaschine, nach wie vor vorhanden ist. Der Grund besteht darin, daß derartige Schwingungen in der Zuordnung von Positionen zu Zeiten begründet sind und daher eine Steuerung nicht beeinflussen können.

**Fig. 4** zeigt eine schematische Darstellung einer Mehrfarbendruckmaschine 1 mit vier Farbdruckwerken, 6, 6', 6", 6'''. Dies ist der normale Aufbau einer Mehrfarbendruckmaschine 1, es können jedoch auch noch mehr Druckwerke vorhanden sein. Die Bezugszeichen sind identisch mit den bereits beschriebenen, wobei bei den Ausführungen zu den Fig. 1 und Fig. 2 auf alle dargestellten Bestandteile der Maschine bereits eingegangen wurde. Die als Ausführungsbeispiel dargestellte Druckmaschine hat die vier Farbdruckwerke 6, 6', 6", 6''', wobei jedem die Elemente gem. Fig. 1 und 2 zugeordnet sind.

Zusätzlich ist hier noch der Abstand 64 zwischen zwei Farbdruckwerken 6, 6' oder 6', 6" oder 6", 6''' eingezeichnet. Ein derartiger Abstand 64 wird zweckmäßigerweise derart bemessen, daß eine Unrundheit der Antriebsrolle 52 an allen Druckwerken 6, 6', 6'', 6''' simultan zum Einfluß kommt. Durch diese gleichmäßige Beeinflussung wird eine Auswirkung dieses Fehlers vermieden. Zu diesem Zweck kann der Umfang der Antriebsrolle 52 dem Abstand 64 entsprechen, er kann auch ein Bruchteil dieses Abstands 64 oder ein ganzes Vielfaches sein. Von der Maschinendimensionierung dürfte eine Identität des Umfangs mit dem Abstand 64 oder ein ganzes Vielfaches in Frage kommen.

**Fig. 5** zeigt Registermarken 17, 17', 17", 17''' welche für Positionserfassungen besonders zweckmäßig sind. Diese Registermarken 17, 17', 17", 17''' weisen beabstandete Elemente 18 auf. Sie stellen sozusagen einen Maßstab dar, der Positionen definiert als Weg oder beispielsweise als Winkelintervall angibt und so die Lage der Teilfarbenbilder 7, 7', 7", 7''' zueinander und zum Drucksubstrat 15 erfaßbar macht.

Fig. 6 zeigt eine Prinzipskizze für eine Registermarkenerfassung. Von den Farbdruckwerken 6, 6', 6", 6''' - dargestellt ist symbolisch nur eines - wird jeweils eine Registermarke 17, 17', 17", 17''' gedruckt. Diese werden durch einen Sensor 29 zur Erfassung von Registermarken 17, 17', 17", 17''' bezüglich ihrer Position erfaßt. Dazu ist in der Registersteuerung eine Bezugslinie 66 definiert, die einem Substrat 15 auf dem Träger 4 zugeordnet ist. Erreicht diese Bezugslinie 66 mit dem Substrat 15 eine bestimmte Position vor dem Registersensor 29, wird dieser aktiviert, um die Abstände der Registermarken 17, 17', 17", 17''' zu dieser Bezugslinie 66 zu messen. Dabei können der jeweilige Abstand 65 der Bezugslinie 66 zur Erfassungsstelle 23 für die Vorderkante 24 eines Drucksubstrats 15 und die ermittelten Abstände der Registermarken 17, 17', 17", 17''' zu dieser Bezugslinie 66 z. B. als Wege erfaßt werden. Vorzugsweise wird jedoch vorgeschlagen, die Winkelstellungen der Antriebsrolle 52 des Trägers 4 zuzuordnen, wobei diese Winkelstellungen durch einen als Winkelstellungsgeber ausgebildeten Sensor 27 erfaßt werden. Die Daten gehen in oben dargestellter Weise an Einrichtungen 40, 40', ..., 41, 41', ... zur Ermittlung von Korrekturen für die Bilderzeugung 11, 11', ....

**Fig. 7** zeigt ein Beispiel einer zeitunabhängigen Positionszuordnung. Bei der Darstellung sind die Winkelpositionen 68 der Bildzylinder und der Bildübertragungszylinder gegen die Positionen 69 des Trägers 4 für Drucksubstrate aufgetragen. Dabei wurde allerdings nur die Winkelposition 70 eines Bildzylinders 2 und die Winkelposition 71 eines Bildübertragungszylinders 13 eingezeichnet. Die Winkelpositionen der weiteren Bildzylinder 2' usw. müßten mittels Kurven eingezeichnet werden, die gegenüber den Kurven 70 und 71 verschoben sind. Darauf wurde der Übersichtlichkeit halber verzichtet. Die Darstellung zeigt, daß zu jeder Position 69 des Trägers 4 für Drucksubstrate 15 eine Winkelposition eines Bildzylinders 2 und eine Winkelposition eines Bildübertragungszylinders 13 gehört. Es wird also auf diese Art und Weise eine zeitunabhängige Positionszuordnung vorgenommen, um in den richtigen Positionen bestimmte Vorgänge zu starten.

Die erste Vorbereitung für einen Druck wird in der Position 72 angestoßen, dies ist die Position der Erfassung eines Drucksubstrats 15 durch einen Sensor 44, der die Zuführung des Drucksubstrats 15 zur Mehrfarbendruckmaschine 1 registriert. Ab diesem Zeitpunkt findet die Berechnung der Bilderzeugungen 11, 11', ... der Teilfarbenbilder 7, 7', ... statt, wobei die Relativzuordnungen berechnet werden. In einer Position 73 wird das Drucksubstrat 15 durch den Sensor 23 erfaßt und damit dessen exakte Position auf dem Träger 4 bestimmt, wodurch eine exakte Zuordnung der Bilderzeugungen 11, 11', ... der Teilfarbenbilder 7, 7', ... zum Träger 4 möglich ist. Zwischen der Position 72 und der Position 73 legt das Drucksubstrat den Weg 21 zurück. Mit der Erfassung des Drucksubstrats in der Position 73 wird der Weg oder die Winkelstellung der Antriebsrolle 52 berechnet, um die Position 25 zu bestimmen. Dies ist die Position des Trägers 4, bei der der Beginn einer Bilderzeugung 11 eines Teilfarbenbildes 7 auf dem Bildzylinder 2 beginnt. Nach einem Weg 14 des Trägers 4 erfolgt in der Position 74 der Beginn der Übertragung des Teilfarbenbildes 7 von dem Bildzylinder 2 auf den Bildübertragungszylinder 13. Nach einem weiteren Weg 12 des Trägers 4 erreicht dieser die Position 75 für den Beginn der Übertragung des Teilfarbenbildes 7 von dem Bildübertragungszylinder 13 auf ein Substrat 15. Dabei sind den Wegen 14 und 12 des Trägers 4 Winkelpositionen 8 des Bildzylinders und Winkelpositionen 9 des Bildübertragungszylinders 13 zugeordnet. Wesentlich ist, daß durch diese Positionszuordnungen die Bilderzeugung und somit die Übertragungen der Teilfarbenbilder 7, 7', ... bestimmt werden. In entsprechender Weise wie der Bildanfang 10 des Teilfarbenbildes 7 werden die Positionszuordnungen der definierten Bereiche 10, 10', 10", ..., 10ⁿ aller Teilfarbenbilder 7, 7', ... vorgenommen.

Die erfindungsgemäßen Positionszuordnungen bedeuten jedoch nicht, daß die Pfadlängen auf den Zylindern 2, 2', ..., 13, 13', ... und dem Träger 4 gleich sind, da es bei den Übertragungen der Teilfarbenbilder 7, 7', ..., beispielsweise von einem Bildzylinder 2, 2', ..., auf einen Bildübertragungszylinder 13, 13', ... zu einem Overdrive kommt. Dies bedeutet, daß durch die Gummieigenschaft der Zylindermäntel kein weggleiches Abrollen stattfindet, sondern die Oberfläche der Bildübertragungszylinder 13, 13', ... sich schneller bewegt, wie dies beim Aufeinanderabrollen idealer Zylinder der Fall wäre. Weiterhin entsteht ein Schlupf, der ebenfalls dazu führt, daß keine exakte Pfadlängenzuordnung möglich ist. Derartige Erscheinungen, welche Unterschiede in den Pfadlängen bewirken, müssen bei der Zuordnung von Positionen, beispielsweise von Winkelpositionen 68 der Bildzylinder 2, 2', ... und der Bildübertragungszylinder 13, 13', ... zu Positionen 69 des Trägers 4 berücksichtigt werden, um die richtige Position 25 für die Bilderzeugungen 11, 11', ... zu bestimmen. Werden Wege zueinander in Beziehungen gesetzt, so müssen ebenfalls Korrekturen für Wegeunterschiede, beispielsweise durch Overdrive, Schlupf und ähnliche Erscheinungen einberechnet werden.

Es ist zweckmäßig, wenn die Grundzuordnungen als maschinenspezifische Parameter eingegeben sind, die dann vor und während des Drucks laufend überprüft und korrigiert werden. Durch diese Korrekturen können Overdrive, Schlupf und ähnliche Änderungen kompensiert werden, welche durch unterschiedlichen Tonerauftrag oder vielzählige weitere Ursachen auftreten. Variieren diese Werte über die Breite des Drucksubstrats, so ist es zweckmäßig, wenn diesen Zuordnungen die Mittelwerte zugrunde gelegt werden.

Das dargestellte Ausführungsbeispiel dient lediglich zur Erläuterung der Erfindung und stellt gleichzeitig eine vorteilhafte Ausführungsform dar. Das eingangs beschriebene Verfahren sowie die Vorrichtung der Erfindung kann selbstverständlich auf vielfältige Weise in einer Maschine realisiert werden. Nicht nur Alternativen bezüglich der Positionserfassung, die erwähnt wurden, sind möglich, auch die konkrete Erfassung und Verarbeitung der Daten kann selbstverständlich auf unterschiedliche Weise ausgebildet werden.

### Bezugszeichenliste

- 1: Mehrfarbendruckmaschine
- 2, 2', ...: Bildzylinder
- 3, 3', ...: Einrichtungen zur Erzeugung von Bildern, beispielsweise von elektrostatischen latenter Bildern
- 4: Träger für Drucksubstrate
- 5, 5', 5'', 5''': Bildübertragungsstellen
- 6, 6', 6'', 6''': Farbdruckwerke
- 7, 7', ...: Teilfarbenbilder
- 8, 8', ...: Positionen (z. B. als Wege oder Winkelstellungen) definierter Bereiche der Teilfarbenbilder auf den Bildzylindern
- 9, 9', ...: Positionen (z. B. als Wege oder Winkelstellungen) definierter Bereiche der Teilfarbenbilder auf den Bildübertragungszylindern
- 10, 10', 10", ..., 10ⁿ: definierte Bereiche der Teilfarbenbilder
- 10: Bildanfänge / Beginn der Bebilderung
- 10', 10", ..., 10ⁿ: Bereiche der Teilfarbenbilder, in welche die Bildfläche unterteilt ist
- 11, 11', ...: Bilderzeugungen
- 12, 12', ...: Positionen (z. B. als Wege oder Winkelstellungen der Antriebsrolle) auf dem Träger entsprechend den Positionen 9, 9', ...
- 13, 13', ...: Bildübertragungszylinder
- 14, 14', ...: Positionen (z. B. als Wege oder Winkelstellungen der Antriebsrolle) auf dem Träger entsprechend den Positionen 8, 8', ...
- 15: Drucksubstrate
- 16, 16', ...: Drehrichtung der Bildzylinder
- 17, 17', 17'', 17''': Registermarken (verschiedener Farbdruckwerke)
- 18: regelmäßig beabstandete Elemente der Registermarken
- 19: Abstände der regelmäßig beabstandeten Elemente
- 20: Gegendruckzylinder
- 21: Weg des Drucksubstrats, während dem die Positionen 12, 12', ..., 14, 14', ..., 22, 22', ... berechnet werden
- 22, 22', ...: Positionen (Wege oder Winkelstellungen der Antriebsrolle) des Trägers von einer Erfassungsstelle für ein Substrat bis zum Beginn der Bebilderung
- 23: Sensor: Erfassungsstelle für Drucksubstrate (Vorderkante)
- 24: Vorderkante eines Drucksubstrats
- 25, 25', ...: Positionen des Trägers, bei denen der Beginn einer Bebilderung oder der Bebilderung mit einem der Bereiche der Teilfarbenbilder auf einem Bild-zylinder stattfindet.
- 26, 26', ...: Sensoren zur Erfassung der Positionen der Bildzylinder (z. B. Winkelstellungsgeber)
- 27: Sensor zur Erfassung des Trägers (z. B. Winkelstellungsgeber)
- 28, 28', ...: Sensoren zur Erfassung der Positionen der Bildübertragungszylinder (z. B. Winkelstellungsgeber)
- 29: Sensor zur Erfassung der Registermarken
- 30, 30', ...: Einstellungseinrichtungen für die Bildanfänge
- 31, 31', ...: Einstellungseinrichtungen für definierte Bereiche der Teilfarbenbilder
- 32: Sensor zur Erfassung von Wegmarkierungen auf dem Träger
- 33: Pfeil: Transportrichtung der Drucksubstrate
- 34, 34', ...: maschinenspezifische Nennwerte der Positionen der Bildanfänge
- 35, 35', ...: maschinenspezifische Nennwerte der Positionen der Bereiche der Teilfarbenbilder, in welche die Bildfläche unterteilt ist
- 36, 36', ...: Korrekturwerte für die Positionen auf den Bildzylindern
- 37, 37', ...: Korrekturwerte für die Positionen auf den Bildübertragungszylindern
- 38, 38', ...: Korrekturwerte als Erfahrungswerte
- 39, 39', ...: Datei
- 40, 40', ...: Einrichtungen zur Ermittlung der Korrekturen für die Bildanfänge
- 41, 41', ...: Einrichtungen zur Ermittlung der Korrekturen für Bereiche der Teilfarbenbilder, in welche die Bildfläche unterteilt ist.
- 42, 42', ...: Korrekturen für die Bildanfänge
- 43, 43', ...: Korrekturen für Bereiche der Teilfarbenbilder, in welche die Bildfläche unterteilt ist.
- 44: Sensor zur Erfassung eines Drucksubstrats, das der Druckmaschine zugeführt wird
- 45: Transportband zur Zuführung eines Drucksubstrats zur Druckmaschine
- 46, 46', ...: Einrichtungen zur Berechnung der Positionen 25, 25', ..., z. B. in Form von Wegen 22, 22', ... oder entsprechenden Winkelstellungen der Antriebsrolle des Trägers
- 47, 47', ...: Einrichtungen zur Zuordnung der Bereiche der Teilfarbenbilder, in welche die Bildfläche unterteilt ist, zu den Positionen der Bildzylinder
- 48, 48', ...: Startsignale für die Bildanfänge
- 49, 49', ...: Startsignale für die Bereiche der Teilfarbenbilder, in welche die Bildfläche unterteilt ist
- 50, 50', ...: Verbindungen der Sensoren 26, 26', ... mit den Einrichtungen 47, 47', ...
- 51, 51', ...: Verbindungen der Einrichtungen 46, 46', ... und 47, 47', ...
- 52: Antriebsrolle des Trägerbandes (Träger 4)
- 52': Führungsrolle des Trägerbandes
- 53, 53', ...: Bildübertragungsstellen Bildzylinder - Bildübertragungszylinder
- 54: Sollwert (Gerade)
- 55: Abweichungen vom Sollwert
- 56: Weg der Meßpunkte entlang der Transportrichtung
- 57: Meßpunkte bei Zeitsteuerung
- 58: Meßpunkte bei Positionssteuerung
- 59: Drehrichtung der Gegendruckzylinder
- 60, 60', ...: Drehrichtungen der Bildübertragungszylinder
- 61, 61', ...: Einrichtungen zur Entfernung der Bebilderung der Bildzylinder
- 62, 62', ...: Einrichtungen zur Entfernung der Bebilderung des Bildübertragungszylinders
- 63: Einrichtung zur Entfernung von auf den Träger gedruckten Registermarken
- 64: Abstand zweier Farbdruckwerke
- 65: momentaner Abstand der Bezugslinie 66 von der Erfassungsstelle 23
- 66: Bezugslinie
- 67,67' 67", 67"': Abstände von aus jeweils aus einem Element 18 bestehenden Registermarken 17, 17', 17", 17"' der Teilfarbenbilder 7, 7', ... von der Bezugslinie 66
- 68: Winkelpositionen der Bildzylinder und der Bildübertragungszylinder
- 69: Positionen des Trägers für Drucksubstrate
- 70: Winkelpositionen eines Bildzylinders
- 71: Winkelpositionen eines Bildübertragungszylinders
- 72: Position der Erfassung eines Drucksubstrats durch den Sensor 44
- 73: Position der Erfassung eines Drucksubstrats durch den Sensor 23
- 74: Position für den Beginn der Übertragung des Teilfarbenbildes 7 von dem Bildzylinder 2 auf den Bildübertragungszylinder 13
- 75: Position für den Beginn der Übertragung des Teilfarbenbildes 7 von dem Bildübertragungszylinder 2 auf ein Drucksubstrat 15

## Patentansprüche

1. Verfahren zur Registereinstellung an einer Mehrfarbendruckmaschine (1) mit verschiedenen Druckfarben zugeordneten Farbdruckwerken (6, 6', 6", 6''') mit Bildzylindern (2, 2', ...), Einrichtungen (3, 3', ...) zur Erzeugung von Bildern, insbesondere von elektrostatischen latenten Bildern, auf den Bildzylindern (2, 2', ...), einem Träger (4) für Drucksubstrate (15) und Bildübertragungsstellen (5, 5', 5", 5''') für die Übertragung der Teilfarbenbilder (7, 7', ...) von den Farbdruckwerken (6, 6', 6", 6''') auf die Drucksubstrate (15), wobei eine Zuordnung der Positionen der Bilderzeugungen (11, 11', ...) auf den Bildzylindern (2, 2', ...) zu den Drucksubstraten (15) zur Erzielung einer Registerübereinstimmung der Teilfarbenbilder (7, 7', ...) beim Druck vorgenommen wird, **dadurch gekennzeichnet, dass**
- dass Positionen von bild-und substrattragenden Elemente (2, 2', ..., 4, 13, 13', ...) erfasst werden und
- dass zur zeitunabhängige Positionszuordnung mindestens eines definierten Bereichs (10, 10', 10'', ..., 10ⁿ) aller Teilfarbenbilder (7, 7', ...), die erfassten Positionen der substrattragenden Elemente herangezogen werden.

2. Verfahren nach Anspruch 1, **dadurch gekennzeichnet, dass** für die Teilfarbenbilder (7, 7', ...) jeweils der mindestens eine definierte Bereich (10, 10', 10'', ..., 10ⁿ) auf den Bildzylindern (2, 2', ...) zu vorgegebenen Positionen (25, 25', ...) des Trägers (4) erzeugt werden.

3. Verfahren nach Anspruch 1, **dadurch gekennzeichnet,dass** zu mindestens einem definierten Bereich (10, 10', 10", ..., 10ⁿ) des Teilfarbenbildes (7) eines Referenzfarbdruckwerks (6) mindestens je ein definierter Bereich (10, 10', 10", ..., 10") der Teilfarbenbilder (7', ...) der anderen Farbdruckwerke (6', 6", 6''') zugeordnet wird und dass dann eine Zuordnung zu einer Position (25, 25', ...) des Trägers (4) erfolgt.

4. Verfahren nach einem der Ansprüche 1 bis 3, wobei eine Positionszuordnung des Trägers (4) durchgeführt wird und wobei für die Positionszuordnungen (25, 25', ...) des Trägers (4) die Winkelstellungen einer Antriebsrolle (52) des Trägers (4) herangezogen werden

5. Verfahren nach einem der Ansprüche 1 bis 4, wobei eine Positionszuordnung der Bildzylinder (2, 2', ...) durchgeführt wird und wobei für die Positionszuordnung der Bildzylinder (2, 2', ...) deren Winkelstellungen (8, 8', ...) herangezogen werden.

6. Verfahren nach einem der Ansprüche 1 bis 3 oder 4, wobei eine Positionszuordnung des Trägers durchgeführt wird und wobei, für die Positionsanordnungen (25, 25', ...) des Trägers (4), Wege (12, 12', ..., 14, 14', ..., 22, 22', ...) der Oberfläche des Trägers (4) herangezogen werden.

7. Verfahren nach einem der Ansprüche 1 bis 4 oder 6, wobei eine Positionszuordnung der Bildzylinder (2, 2', ...) durchgeführt wird und wobei für die Positionsanordnungen der Bildzylinder (2, 2', ...) Wege (8, 8', ...) der Oberflächen der Bildzylinder (2, 2', ...) herangezogen werden.

8. Verfahren nach einem der Ansprüche 1 bis 7, **dadurch gekennzeichnet, dass** in die Positionszuordnungen auch die Positionen (9, 9', ...) von Bildübertragungszylindern (13, 13', ...) einbezogen werden.

9. Verfahren nach Anspruch 8, **dadurch gekennzeichnet, dass** für die Positionszuordnungen der Bildübertragungszylinder (13, 13', ...) deren Winkelstellungen (9, 9', ...) herangezogen werden.

10. Verfahren nach Anspruch 8, **dadurch gekennzeichnet, dass** für die Positionszuordnungen der Bildübertragungszylinder (13, 13', ...) Wege (9, 9', ...) der Oberflächen der Bildübertragungszylinder (13, 13', ...) herangezogen werden.

11. Verfahren nach einem der Ansprüche 1 bis 10, **dadurch gekennzeichnet, dass** die einander zugeordneten definierten Bereiche der Teilfarbenbilder (7, 7', ...) die Bildanfänge (10) sind.

12. Verfahren nach einem der Ansprüche 1 bis 11, **dadurch gekennzeichnet, dass** die einander zugeordneten definierten Bereiche (10', 10", ..., 10ⁿ) Bereiche (10', 10", ..., 10ⁿ) der Teilfarbenbilder (7, 7', ...) sind, in welche die Bildflächen unterteilt sind.

13. Verfahren nach einem der Ansprüche 1 bis 12, **dadurch gekennzeichnet, dass** die Bereiche (10, 10', 10'', ..., 10ⁿ) Bildpunktzeilen der Teilfarbenbilder (7, 7', ...) sind.

14. Verfahren nach einem der Ansprüche 1 bis 12, **dadurch gekennzeichnet, dass** die Bereiche (10', 10", ..., 10") jeweils eine Anzahl von Bildpunktzeilen der Teilfarbenbilder (7, 7', ...) sind.

15. Verfahren nach Anspruch 14, **dadurch gekennzeichnet, dass** die Anzahl der Bildpunktzeilen sich aus der Zuordnung zu festgelegten Winkelintervallen der Bildzylinder (2, 2', ...) ergibt.

16. Verfahren nach einem der Ansprüche 1 bis 15, **dadurch gekennzeichnet, dass** auch die laterale Lage der Bereiche (10, 10', 10'', ..., 10ⁿ) ermittelt und eingestellt wird.

17. Verfahren nach einem der Ansprüche 1 bis 16, **dadurch gekennzeichnet, dass** auch Fehler bezüglich der lateralen Ausdehnung der Bereiche (10, 10', 10", ..., 10ⁿ) ermittelt und korrigiert werden.

18. Verfahren nach einem der Ansprüche 1 bis 17, **dadurch gekennzeichnet, dass** die Positionen (8, 8', ..., 9, 9, ..., 12, 12', ..., 14, 14', ..., 25, 25', ...) vor der Bearbeitung eines Druckauftrags ermittelt und aufeinander abgestimmt werden.

19. Verfahren nach einem der Ansprüche 1 bis 18, **dadurch gekennzeichnet, dass** die Positionen (8, 8', ..., 9, 9', ..., 12, 12', ..., 14, 14', ..., 22, 22'..., 25, 25', ...) bei der Bearbeitung eines Druckauftrags ständig erfasst und aufeinander abgestimmt werden.

20. Verfahren nach einem der Ansprüche 1 bis 19, **dadurch gekennzeichnet, dass** die Positionen (8, 8', ..., 9,9', ..., 12, 12', ..., 14, 14', ..., 22, 22', ..., 25, 25', ...) mittels Registermarken (17, 17') ermittelt werden.

21. Verfahren nach Anspruch 20, **dadurch gekennzeichnet, dass** die Registermarken (17, 17', 17", 17''') in Transportrichtung (14) angeordnete, in vorgegebener Weise beabstandete Elemente (18) aufweisen.

22. Verfahren nach Anspruch 21, **dadurch gekennzeichnet, dass** Abstände (19) der regelmäßig beabstandeten Elemente (18) erfasst werden.

23. Verfahren nach einem der Ansprüche 20 bis 22, **dadurch gekennzeichnet, dass** die Registermarken (17, 17', 17", 17''') auf den Träger (4) gedruckt und nach der Positionsermittlung wieder entfernt werden.

24. Verfahren nach Anspruch 23, **dadurch gekennzeichnet, dass** die Registermarken (17, 17', 17'', 17''') in den nicht von Drucksubstraten (15) bedeckten Raum des Trägers (4) gedruckt werden.

25. Verfahren nach Anspruch 24, **dadurch gekennzeichnet, dass** die Registermarken (17, 17', 17", 17''') auf Papier gedruckt werden.

26. Verfahren nach einem der Ansprüche 1 bis 25, **dadurch gekennzeichnet, dass** durch eine Analyse der ermittelten Positionen (8, 8', ..., 9, 9', ..., 12, 12', ..., 14, 14', ..., 22, 22', ..., 25, 25', ...) die Abweichungen der Istwerte von den Sollwerten für die Bildanfänge (10) von den Abweichungen der Istwerte für die übrigen Bereiche (10,' 10", ..., 10ⁿ), in welche die Bildflächen unterteilt sind, getrennt werden.

27. Verfahren nach einem der Ansprüche 1 bis 26, **dadurch gekennzeichnet, dass** nach der Ermittlung der Positionen (8, 8', ..., 9, 9', ..., 12, 12', ..., 14, 14', ..., 25, 25', ...) für die Bildanfänge (10) auf den einzelnen Bildzylindern (2, 2', ...) diese Positionen für die Bilderzeugung der anderen definierten Bereiche (10, 10', ..., 10ⁿ) auf den einzelnen Bildzylindern (2, 2', ...) anknüpfend an die ersteren ermittelt und in dieser Reihenfolge zur Steuerung beziehungsweise Regelung der Bilderzeugungen (11, 11', ...) herangezogen werden.

28. Verfahren nach einem der Ansprüche 1 bis 27, **dadurch gekennzeichnet, dass** bei den erfassten Werten sehr kurzfristig auftretende Schwankungen zur Vermeidung einer Regelungsinstabilität für die Auswertung eliminiert wird.

29. Verfahren nach einem der Ansprüche 1 bis 28, **dadurch gekennzeichnet, dass** Schwankungen der ermittelten Positionswerte, die bezüglich ihrer Größenordnung und Wiederholung einer wiederholbaren Position eines Zylinders (2, 2', ..., 13, 13', ...) zuordenbar sind, von längerfristigen Schwankungen getrennt werden.

30. Verfahren nach Anspruch 29, **dadurch gekennzeichnet,**
**dass** die Schwankungen der ermittelten Positionswerte (8, 8', ..., 9, 9', ..., 12, 12', ..., 14, 14', ..., 25, 25', ...), die bezüglich ihrer Größenordnung und Wiederholung einer wiederholbaren Position eines Bildzylinders (2, 2', ...) zuordenbar sind, in mindestens eine Eichtabelle für diesen Bildzylinder (2, 2', ...) aufgenommen und für die fehlerkompensierende Steuerung der Positionen der Bilderzeugung (11, 11', ...) herangezogen werden.

31. Verfahren nach Anspruch 30, **dadurch gekennzeichnet,**
**dass** Eichtabellen für die Bildanfänge (10) der Teilfarbenbilder (7, 7', ...) erstellt werden.

32. Verfahren nach Anspruch 30 oder 31, **dadurch gekennzeichnet, dass** Eichtabellen für die anderen definierten Bereiche (10', 10", ..., 10ⁿ) der Teilfarbenbilder (7, 7', ...) erstellt werden.

33. Verfahren nach einem der Ansprüche 29 bis 32, **dadurch gekennzeichnet, dass** auch für mindestens ein weiteres bild- oder substratübertragendes Element (13,13', ..., 4, 20, 52, 52') seinen wiederholbaren Positionen in einem Bewegungszyklus zuordenbare Abweichungen der Positionen (8, 8', ..., 9, 9', ..., 12, 12', ..., 14, 14', ..., 25, 25', ...) von den Sollwerten erfasst und in die Berechnung der Positionen der Bilderzeugungsstellen (11, 11', ...) einbezogen werden.

34. Verfahren nach Anspruch 33, **dadurch gekennzeichnet, dass** auch für dieses mindestens eine Element (13, 13', ..., 4, 20, 52, 52') mindestens eine Eichtabelle erstellt wird und alle Eichtabellen in die Berechnung der Positionen der Bilderzeugungsstellen (11, 11', ...) einbezogen werden.

35. Verfahren nach einem der Ansprüche 30 bis 34, **dadurch gekennzeichnet, dass** die längerfristigen Schwankungen der ermittelten Positions-Werte durch Erneuerung der Eichtabellen berücksichtigt werden.

36. Verfahren nach einem der Ansprüche 1 bis 35, **dadurch gekennzeichnet, dass** längerfristige und nicht durch ihre Wiederholung einer wiederholbaren Position eines bild- oder substratübertragenden Elements (2, 2', ..., 13, 13', ..., 4, 20, 52, 52') zuordenbare Fehler der ermittelten Positionswerte durch Einbeziehung ihrer verursachenden Einflussgrößen in die Korrektur für die Registersteuerung berücksichtigt werden.

37. Verfahren nach Anspruch 36, **dadurch gekennzeichnet,**
**dass** die Einbeziehung der Einflussgrößen in die Korrektur aufgrund abgelegter Erfahrungswerte erfolgt

38. Verfahren nach Anspruch 37, **dadurch gekennzeichnet,**
**dass** die Einbeziehung der Einflussgrößen durch eine manuelle Eingabe aktiviert wird.

39. Verfahren nach Anspruch 37, **dadurch gekennzeichnet,**
**dass** die Einbeziehung der Einflussgrößen durch eine Messung derselben aktiviert wird.

40. Verfahren nach einem der Ansprüche 1 bis 39, **dadurch gekennzeichnet,**
**dass** Einflussgrößen von Fehler der ermittelten Positionswerte bezüglich ihrer Auswirkungen auf das Register gemessen werden und entsprechend dieser Abweichungen eine Korrektur der Bilderzeugungen (11, 11', ...) erfolgt.

41. Verfahren nach Anspruch 39 oder 40, **dadurch gekennzeichnet,**
**dass** eine Erfassung der Temperatur an ausgesuchten Stellen der Druckmaschine (1) Grundlage für eine Korrektur ist.

42. Verfahren nach einem der Ansprüche 39 bis 41, **dadurch gekennzeichnet,**
**dass** die Erfassung von Spannungen an ausgesuchten Maschinenteilen der Druckmaschine (1) Grundlage für eine Korrektur ist.

43. Verfahren nach einem der Ansprüche 37 bis 42, **dadurch gekennzeichnet.**
**dass** Erfahrungswerte für verschiedene Papiersorten für eine Korrektur bei einem Papiersortenwechsel bereitstehen.

44. Verfahren nach einem der Ansprüche 37 bis 43, **dadurch gekennzeichnet,**
**dass** Erfahrungswerte für unterschiedliche Tonerprofile für eine Korrektur bereitstehen.

45. Verfahren nach einem der Ansprüche 37 bis 44, **dadurch gekennzeichnet, dass** eine Verschiebung eines Substrats (15) auf dem Träger (4) erfasst und die Positionen der Bilderzeugungen (11, 11', ...) zur Kompensation dieser Verschiebung korrigiert werden.

46. Verfahren nach einem der Ansprüche 37 bis 45, **dadurch gekennzeichnet,**
**dass** Erfahrungswerte für verschiedene Bildbreiten für eine Korrektur bereitstehen.

47. Verfahren nach einem der Ansprüche 37 bis 46, **dadurch gekennzeichnet,**
**dass** Erfahrungswerte für verschiedene Papierbreiten für die Korrektur bereitstehen.

48. Verfahren nach einem der Ansprüche 37 bis 47**dadurch gekennzeichnet,**
**dass** Erfahrungswerte für Änderungen der Substratabmessungen nach einseitiger Bedruckung eines Substrats (15) dazu berücksichtigt werden, dass die Bildgröße des Widerdrucks der Bildgröße des Schöndrucks entspricht.

49. Verfahren nach einem der Ansprüche 37 bis 48, **dadurch gekennzeichnet,**
**dass** bei den Erfahrungswerten der nachwirkende Einfluss des einer Änderung vorausgegangenen Zustands berücksichtigt wird.

50. Verfahren nach einem der Ansprüche 1 bis 49, **dadurch gekennzeichnet,**
**dass** Schwankungen der Positionswerte, die bezüglich ihrer Wiederholung nicht der Winkelstellung eines Bildzylinders (2, 2', ...) zuordenbar sind, aber regelmäßig wiederkehrend auftreten, in gesonderten Eichtabellen aufgenommen und für die fehlerkompensierende Steuerung der Einrichtungen (3, 3', ...) zur Erzeugung von Bildern auf den jeweiligen Bildzylindern (2, 2', ...) herangezogen werden.

51. Verfahren nach Anspruch 50, **dadurch gekennzeichnet, dass** Schwankungen der Positionswerte, die bezüglich ihrer Wiederholung einer Stellung des Trägers (4) für die Drucksubstrate (15) zuordenbar sind, entsprechend der Stellungen des Trägers (4) korrigiert werden, wobei diese Korrektur zu den Korrekturen der Positionswerte, die der Stellung der Bildzylinder (2, 2', ...) zuordenbar sind, hinzugefügt werden.

52. Verfahren nach einem der Ansprüche 50 oder 51, **dadurch gekennzeichnet, dass** Schwankungen der Positionswerte durch Ausschaltung ihrer Ursachen vermieden werden.

53. Verfahren nach Anspruch 52, **dadurch gekennzeichnet,**
**dass** der Umfang der Antriebsrolle (52) des Trägers (4) im Verhältnis zu dem Abstand (64) der Bildübertragungsstellen (5, 5', 5", 5''') der Farbdruckwerke (6, 6', 6", 6''') derart bemessen ist, dass sich die Zuordnung der Winkelstellungen der Antriebsrolle (52) zu den Bildzylindern (2, 2', ...) wiederholen.

54. Verfahren nach einem der Ansprüche 1 bis 51, **dadurch gekennzeichnet,**
**dass** innerhalb einer tollerierbaren Bandbreite erfasster Positionswerte die Korrektur auf einen mittleren Bereich eingestellt wird.

55. Verfahren nach Anspruch 54, **dadurch gekennzeichnet,**
**dass** bei verschiedenen Positionswerten quer zur Transportrichtung (33) ein mittlerer Wert eingestellt wird.

56. Verfahren nach Anspruch 54 oder 55, **dadurch gekennzeichnet,**
**dass** zur Berechnung des mittleren Bereichs die ermittelten Abweichungen gewichtet werden.

57. Verfahren nach Anspruch 56, **dadurch gekennzeichnet,**
**dass** eine quadratische Gewichtung erfolgt.

58. Verfahren nach einem der Ansprüche 54 bis 57, **dadurch gekennzeichnet,**
**dass** die im mittleren Bereich liegenden Werte der Farbdruckwerke (6' 6", 6''') zu dem im mittleren Bereich liegenden Wert eines Referenzdruckwerks (6) in Übereinstimmung gebracht werden.

59. Verfahren nach einem der Ansprüche 1 bis 58, **dadurch gekennzeichnet,**
**dass** die Ankunft eines Drucksubstrats (15) erfasst und dass die Positionen (25, 25') für den jeweiligen Beginn der Bebilderung der Bildzylinder (2, 2', ...) als Positionen (22, 22', ...) des Trägers (4) ab der Erfassungsstelle (23) für Drucksubstrate (15) ermittelt werden.

60. Vorrichtung zur Registereinstellung nach einem Verfahren gemäß einem der Ansprüche 1 bis 59 an einer Mehrfarbendruckmaschine (1) mit verschiedenen Druckfarben zugeordneten Farbdruckwerken (6, 6', 6", 6''') mit Bildzylindern (2, 2', ...), Einrichtungen (3, 3', ...) zur Erzeugung von Bildern, insbesondere von elektrostatischen latenten Bildern, auf den Bildzylindern (2, 2', ...), einem Träger (4) für Drucksubstrate (15) und Bildübertragungs-stellen (5, 5', 5", 5''') für die Übertragung der Teilfarbenbilder (7, 7', ...) von den Farbdruckwerken (6, 6', 6", 6''') auf Drucksubstrate (15), Sensoren (23, 26, 26', ..., 27, 28, 28', ..., 29) zur Positionserfassung sowie mindestens einer Einstellungseinrichtung (30, 30', ..., 31, 31', ...) zur Zuordnung der Positionen der Bilderzeugungsstellen (11, 11', ...) auf den Bildzylindern (2, 2', ...) zu den Drucksubstraten (15) zur Erzielung einer Registerüberein-stimmung der Teilfarbenbilder (7, 7', ...) beim Druck, **dadurch gekennzeichnet, dass** die Sensoren (23, 26, 26', ..., 27, 28, 28', ..., 29) zur Erfassung der Positionen von bild- und substrattragenden Elementen (2, 2', ..., 4, 13, 13', ...) ausgebildet sind und dass mindestens eine Einstellungseinrichtung (30, 30', ..., 31, 31', ...) derart ausgebildet ist, dass sie die Positionen der Bilderzeugungen (11, 11', ...) auf den Bildzylindern (2, 2', ...) zu den Drucksubstraten (15) bezüglich mindestens eines definierten Bereichs (10, 10', 10", ..., 10ⁿ) der Teilfarbenbilder (7, 7', ...) zeitunabhängig zuordnet.

61. Vorrichtung nach Anspruch 60, **dadurch gekennzeichnet,**
**dass** die mindestens eine Einstellungseinrichtung (30, 30', ..., 31, 31', ...) derart ausgebildet ist, dass sie die Erzeugung (11, 11', ...) mindestens eines definierten Bereichs (10, 10', 10", ..., 10ⁿ) aller Teilfarbenbilder (7, 7', ...) auf den jeweiligen Bildzylindern (2, 2', ...) zu vorgegebenen Positionen (25, 25', ...) des Trägers (4) veranlasst.

62. Vorrichtung nach Anspruch 60 oder 61, **dadurch gekennzeichnet,**
**dass** mindestens ein Sensor (26, 26', ..., 27, 28, 28', ...) als Winkelstellungsgeber ausgebildet ist.

63. Vorrichtung nach Anspruch 60, 61 oder 62, **dadurch gekennzeichnet,**
**dass** mindestens eine Einstellungseinrichtung (30, 30', ..., 31, 31', ...) zur Zuordnung von Winkelstellungen ausgebildet ist.

64. Vorrichtung nach Anspruch 63, **dadurch gekennzeichnet,**
**dass** mindesten ein Sensor zur Erfassung eines Rundlauffehlers vorgesehen ist, sowie mindestens eine Einstelleinrichtung (30, 30', ..., 31, 31', ...) die Positionen (8, 8', ..., 9, 9', ..., 12, 12', ..., 14, 14', ..., 22, 22', ...) aus Winkelstellungen und Rundlauffehlern ermittelt.

65. Vorrichtung nach einem der Ansprüche 60 bis 64, **dadurch gekennzeichnet, dass** mindestens ein Sensor (26, 26', ..., 27, 32) zur Erfassung von Wegen (8, 8', ..., 9, 9', ..., 12, 12', ..., 14, 14', ..., 22, 22', ...) ausgebildet ist.

66. Vorrichtung nach Anspruch 65, **dadurch gekennzeichnet,**
**dass** Sensoren (26, 26', ..., 27, 28, 28', ..., 32) für die Erfassung von Wegemarkierungen ausgebildet und letztere an den entsprechenden Oberflächen angebracht sind.

67. Vorrichtung nach einem der Ansprüche 60 bis 66, **dadurch gekennzeichnet, dass** mindestens eine Einstellungseinrichtung (30, 30', ..., 31, 31', ...) zur Zuordnung von Wegen (8, 8', ..., 9, 9', ..., 12, 12', ..., 14, 14', ..., 22, 22', ...) ausgebildet ist.

68. Vorrichtung nach einem der Ansprüche 60 bis 67, **dadurch gekennzeichnet, dass** jeweils mindestens ein Sensor (28, 28', ...) zur Erfassung der Positionen der Bildübertragungszylinder (13, 13', ...) vorgesehen ist und diese der mindestens einen Einstellungseinrichtung (30, 30', ..., 31, 31', ...) zur Berechnung der Bilderzeugungen (11, 11',...) übermittelt werden.

69. Vorrichtung nach einem der Ansprüche 60 bis 68, **dadurch gekennzeichnet, dass** mindestens eine Einstellungseinrichtung (30, 30', ...) derart ausgebildet ist, dass sie die Positionen (25, 25', ...) des Trägers (4) vorgibt, bei denen der Beginn (10) der Bebilderung der Bildzylinder (2, 2', ...) erfolgt.

70. Vorrichtung nach einem der Ansprüche 60 bis 69, **dadurch gekennzeichnet, dass** mindestens eine Einstellungseinrichtung (31, 31', ...) derart ausgebildet ist, dass sie die Positionen (25, 25', ...) des Trägers (4) vorgibt, bei denen die Bebilderung der Bildzylinder (2, 2') mit den Bereichen (10', 10", ..., 10ⁿ), in welche die Bildfläche unterteilt ist, erfolgt.

71. Vorrichtung nach einem der Ansprüche 60 bis 70, **dadurch gekennzeichnet, dass** mindestens ein Sensor (29) zur Erfassung von Registermarken (17, 17', 17", 17''') vorgesehen ist.

72. Vorrichtung nach Anspruch 71, **dadurch gekennzeichnet,**
**dass** der mindestens eine Sensor (29) zur Erfassung von Abständen (19) von in vorgegebener Weise beabstandeten Elementen (18) der Registermarken (17, 17', 17", 17''') ausgebildet ist.

73. Vorrichtung nach einem der Ansprüche 60 bis 72, **dadurch gekennzeichnet, dass** die Einstellungseinrichtungen (30, 30', ..., 31, 31', ...) mit maschinenspezifischen Nennwerten (34, 34', ..., 35, 35', ...) der Positionen (8, 8', ..., 9, 9', ...,12, 12', ...,14, 14', ..., 22, 22', ..., 25, 25', ...) ausgestattet sind.

74. Vorrichtung nach einem der Ansprüche 60 bis 73, **dadurch gekennzeichnet, dass** die Einstellungseinrichtungen (30, 30', ..., 31, 31', ...) derart ausgebildet sind, dass sie vor Druckbeginn Korrekturwerte (36, 36', ...) für die Positionen (8, 8', ...) der Bilderzeugungen (11, 11', ...) auf den Bildzylindern (2, 2', ...) berücksichtigen.

75. Vorrichtung nach einem der Ansprüche 60 bis 74, **dadurch gekennzeichnet, dass** die Einstellungseinrichtungen (30, 30', ..., 31, 31', ...) derart ausgebildet sind, dass sie vor Druckbeginn Korrekturwerte (37, 37', ...) für die Positionen (9, 9', ...) auf den Bildübertragungszylindern (13, 13', ...) berücksichtigen.

76. Vorrichtung nach einem der Ansprüche 60 bis 75, **dadurch gekennzeichnet, dass** die Einstelleinrichtungen (30, 30', ..., 31, 31', ...) derart ausgebildet sind, dass sie nach Druckbeginn Korrekturwerte (36, 36', ..., 37, 37', ..., 38, 38', ...) für die Positionen (8, 8', ..., 9, 9', ..., 12, 12', ..., 14, 14', ..., 22, 22', ..., 25, 25', ...) berücksichtigen.

77. Vorrichtung nach einem der Ansprüche 60 bis 76, **dadurch gekennzeichnet, dass** die Einstellungseinrichtungen (30, 30', ..., 31, 31', ...) derart ausgebildet sind, dass sie vor Druckbeginn Korrekturwerte (38, 38', ...) für die Ermittlung der Positionen (8, 8', ..., 9, 9', ..., 12, 12', ..., 14, 14', ..., 22, 22', ..., 25, 25', ...) berücksichtigen, die erfassbaren Einflussgrößen zuordenbar sind und als mindestens eine auswählbare Datei (39, 39', ...) mit Erfahrungswerten zur Verfügung stehen.

78. Vorrichtung nach Anspruch 77, **dadurch gekennzeichnet,**
**dass** die Auswahl mindestens einer Datei (39, 39', ...) über eine Eingabeeinrichtung erfolgt.

79. Vorrichtung nach Anspruch 77, **dadurch gekennzeichnet,**
**dass** die Auswahl von mindestens einer Datei (39, 39', ...) durch mindestens eine Einstellungseinrichtung (30, 30', ..., 31, 31', ...) aufgrund mindestens einer Messung mindestens einer Einflussgröße erfolgt.

80. Vorrichtung nach einem der Ansprüche 60 bis 79, **dadurch gekennzeichnet, dass** die Sensoren (23, 26, 26', ..., 27, 28, 28', ..., 29, 32) und die Einstellungseinrichtungen (30, 30', ..., 31, 31', ...) derart ausgebildet sind, dass die Auswirkungen der Einflussgrößen auf das Register gemessen werden und entsprechend dieser Abweichungen eine Korrektur der Bebilderung erfolgt.

81. Vorrichtung nach einem der Ansprüche 77 bis 80, **dadurch gekennzeichnet, dass** die Einflussgröße mindestens eine Temperatur in der Druckmaschine (1) ist.

82. Vorrichtung nach Anspruch 81, **dadurch gekennzeichnet,**
**dass** in der Druckmaschine (1) mindestens ein Temperatursensor angeordnet ist.

83. Vorrichtung nach einem der Ansprüche 77 bis 82, **dadurch gekennzeichnet, dass** die Einflussgröße mindestens eine mechanische Spannung in der Druckmaschine (1) ist.

84. Vorrichtung nach Anspruch 83, **dadurch gekennzeichnet,**
**dass** in der Druckmaschine (1) mindestens ein Spannungssensor angeordnet ist.

85. Vorrichtung nach einem der Ansprüche 77 bis 84, **dadurch gekennzeichnet, dass** die Einflussgröße die Papiersorte ist.

86. Vorrichtung nach einem der Ansprüche 77 bis 85, **dadurch gekennzeichnet, dass** die Einflussgröße das Tonerprofil ist.

87. Vorrichtung nach Anspruch 86, **dadurch gekennzeichnet,**
**dass** sie mit einer Einrichtung zur Messung eines Tonerprofils ausgestattet ist.

88. Vorrichtung nach einem der Ansprüche 77 bis 87, **dadurch gekennzeichnet,**
**dass** ein Sensor zur Erfassung einer Verschiebung eines Substrats (15) auf dem Träger (4) vorgesehen ist und die Einstellungseinrichtungen (30, 30', ..., 31, 31', ...) derart ausgebildet sind, dass die Positionen der Bilderzeugungen (11, 11', ...) zur Kompensation dieser Verschiebung korrigiert werden.

89. Vorrichtung nach einem der Ansprüche 60 bis 88, **dadurch gekennzeichnet,**
**dass** der Umfang der Antriebsrolle (52) des Trägers (4) in den Abstand (64) der Bildübertragungsstellen (5, 5', 5", 5''') der Farbdruckwerke (6, 6', 6", 6''') ganzzahlig einfügbar ist.

90. Vorrichtung nach einem der Ansprüche60 bis 89, **dadurch gekennzeichnet,**
**dass** mindestens eine Einrichtung (40, 40', ..., 41, 41', ...) aufgrund der Erfassung der Positionen (8, 8', ..., 9, 9', ..., 12, 12', ..., 14, 14', ..., 22, 22', ..., 25, 25', ...) während des Drucks, erforderliche Korrekturen (42, 42', ..., 43, 43', ...) der Positionen (8, 8', ..., 9, 9', ..., 12, 12', ..., 14, 14', ..., 22, 22', ..., 25, 25', ...) ermittelt und diese an die Einstellungseinrichtungen (30, 30', ..., 31, 31', ...) zur Durchführung übermittelt.

91. Vorrichtung nach Anspruch 90, **dadurch gekennzeichnet,**
**dass** mindestens eine Einrichtung (40, 40',) zur Ermittlung der Korrekturen (42, 42', ...) für die Bildanfänge (10) mit dem Sensor (27) zur Erfassung der Positionen (12, 12', ..., 14, 14', ..., 22, 22', ..., 25, 25' ...,) des Trägers (4) und mit dem Sensor (29) zur Erfassung der Registermarken (17, 17', 17", 17''') verbunden ist.

92. Vorrichtung nach Anspruch 90 oder 91, **dadurch gekennzeichnet,**
**dass** mindestens eine Einrichtung (41, 41', ...) zur Ermittlung der Korrekturen (43, 43', ...) für Bereiche (10', 10'', ..., 10ⁿ) der Teilfarbenbilder (7, 7', ...), in welche die Bildflächen unterteilt sind, mit dem Sensor (27 und/oder 32) zur Erfassung der Positionen (12, 12', ..., 14, 14', ...) des Trägers (4) und mit dem Sensor (29) zur Erfassung der Registermarken (17, 17', 17", 17''') verbunden (44) ist.

93. Vorrichtung nach Anspruch 92, **dadurch gekennzeichnet,**
**dass** Einrichtungen (46, 46', ...) zur Abgabe von Startsignalen (48, 48', ...) für die Bildanfänge (10) gleichzeitig Startsignale an eine Einrichtungen (47, 47', ...) zur Zuordnung der Bereiche (10', 10",..., 10ⁿ), in welche die Bildfläche unterteilt ist, gibt, wobei diese Einrichtungen (47, 47', ...) mit Sensoren (26, 26', ...) zur Erfassung der Positionen der Bildzylinder (2, 2', ...) verbunden sind und diesen Positionen die Bereiche (10', 10", ..., 10ⁿ), in welche die Bildfläche unterteilt ist, zuordnet.

94. Vorrichtung nach einem der Ansprüche 60 bis 93, **dadurch gekennzeichnet,**
**dass** ein Sensor (44) zur Erfassung eines Drucksubstrats (15), das der Druckmaschine (1) zugeführt wird, an dem Weg der Drucksubstrate (15) zur Druckmaschine (1) angeordnet und mit den Einstellungseinrichtungen (30, 30', ..., 31, 31', ...) verbunden ist, wobei die Berechnung der Zuordnung der Positionen der Bilderzeugungsstellen (11, 11', ...) zu dem Drucksubstrat (15) gestartet wird, wenn ein Drucksubstrat (15) erfasst wird.

95. Vorrichtung nach Anspruch 93, **dadurch gekennzeichnet,**
**dass** ein Sensor (23) zur genauen Erfassung der Vorderkanten (24) von Drucksubstraten (15) auf dem Träger (4) angeordnet und mit einer Einrichtungen (46, 46', ...) verbunden ist, die die Wege oder Winkelstellungen (22, 22', ...) berechnet, die das Drucksubstrat vom Sensor (23) bis zu den Positionen (25, 25', ...) des Beginns der jeweiligen Bebilderung zurücklegt und den Beginn derselben in diesen Positionen veranlasst.

96. Mehrfarbendruckmaschine (1) mit einer Vorrichtung gemäß der Ansprüche 60 bis 95 zur Registereinstellung nach einem Verfahren gemäß einem der Ansprüche 1 bis 59.

## Claims

1. Method for adjusting the register on a multi-color printing machine (1) comprising several color printing units (6, 6', 6", 6"') associated with different printing inks, comprising image cylinders (2, 2', ...), devices (3, 3', ...) for the generation of images, in particular of electrostatic latent images on said image cylinders (2, 2', ...), comprising a support (4) for printing substrates (15), and comprising image transfer sites (5, 5', 5", 5"') for the transfer of color separation images (7, 7', ...) from the color printing units (6, 6', 6", 6"') to the printing substrates (15), with an allocation of the positions of the image generations (11, 11', ...) on the image cylinders (2, 2', ...) to the printing substrates (15) being performed in order to achieve a registered alignment of the color separation images (7, 7', ...) during the printing operation, **characterized in that**
- the positions of image-carrying and substrate-carrying elements (2, 2', ..., 4, 13, 13', ...) are detected, and that,
- for a time-independent position allocation of at least one defined area (10, 10',10", ..., 10ⁿ) of all color separation images (7, 7', ...), the detected positions of the substrate-carrying elements are taken into consideration.

2. Method as in Claim 1, **characterized in that**, for the color separation images (7, 7', ...), respectively the at least one defined area (10, 10', 10", ..., 10ⁿ) on the image cylinders (2, 2', ...) is generated at pre-specified positions (25, 25', ...) of the support (4).

3. Method as in Claim 1, **characterized in that** at least one respectively defined area (10, 10', 10", ..., 10ⁿ) of the color separation images (7', ...) of the other color printing units (6', 6", 6"') is allocated to at least one defined area (10, 10', 10", ..., 10ⁿ⁾ of the color separation image (7) of a reference color printing unit (6), and that an allocation to a position (25, 26', ...) of the support (4) takes place.

4. Method as in one of the Claims 1 through 3, wherein a position allocation of the support (4) is performed, and wherein, for the position allocations (25, 25', ...) of the support (4), the angular positions of a drive roller (52) of the support (4) are taken into consideration.

5. Method as in one of the Claims 1 through 4, wherein a position allocation of the image cylinders (2, 2', ...) is performed, and whereby, for the position allocation of the image cylinders, their angular positions (8, 8', ...) are taken into consideration.

6. Method as in one of the Claims 1 through 3 or 4, wherein a position allocation of the support is performed, and wherein, for the position arrangements (25, 25', ...) of the support, paths (12, 12', ..., 14, 14', ..., 22, 22', ...) of the surface of the support (4) are taken into consideration.

7. Method as in one of the Claims 1 through 4 or 6, wherein a position allocation of the image cylinders (2, 2', ...) is performed, and wherein, for the position arrangements of the image cylinders (2, 2', ...), paths (8, 8', ...) of the surfaces of the image cylinders (2, 2', ...) are taken into consideration.

8. Method as in one of the Claims 1 through 7, **characterized in that** the position allocations also include the positions (9, 9', ...) of the image transfer cylinders (13, 13', ...).

9. Method as in Claim 8, **characterized in that**, for the position allocations of the image transfer cylinders (13, 13', ...), their angular positions (9, 9', ...) are taken into consideration.

10. Method as in claim 8, **characterized in that**, for the position allocations of the image transfer cylinders (13, 13', ...), paths (9, 9', ...) of the surfaces of the image transfer cylinders (13, 13', ...) are taken into consideration.

11. Method as in one of the Claims 1 through 10, **characterized in that** the defined areas of the color separation images (7, 7', ...) allocated to each other are the image starts (10).

12. Method as in one of the Claims 1 through 11, **characterized in that** the defined areas (10', 10", ..., 10ⁿ) allocated to each other are the areas (10', 10", ..., 10ⁿ) of the color separation images (7, 7', ...) into which the image areas are divided.

13. Method as in one of the Claims 1 through 12, **characterized in that** the areas (10,10', 10'',.... 10ⁿ⁾ are the image dot lines of the color separation images (7, 7', ...).

14. Method as in one of the Claims 1 through 12, **characterized in that** the areas (10', 10", ..., 10ⁿ) are each a number of image dot lines of the color separation images (7, 7',...).

15. Method as in Claim 14, **characterized in that** the number of image dot lines results from the allocation to fixed angular intervals of the image cylinders (2, 2', ...).

16. Method as in one of the Claims 1 through 15, **characterized in that** also the lateral position of the areas (10, 10' 10", ..., 10ⁿ⁾ is determined and adjusted.

17. Method as in one of the Claims 1 through 16, **characterized in that** also the errors related to the lateral expansion of the areas (10, 10', 10", ..., 10ⁿ) are determined and corrected.

18. Method as in one of the Claims 1 through 17, **characterized in that** the positions (8,8', ...,9,9', ..., 12, 12', ..., 14, 14', ..., 25, 25', ...) are determined and adjusted to each other prior to processing a print job.

19. Method as in one of the Claims 1 through 18, **characterized in that** the positions (8, 8', ..., 9, 9', ..., 12, 12', ..., 14, 14', ..., 22, 22', ..., 25, 25', ...) are continuously detected and adjusted to each other while a print job is being processed.

20. Method as in one of the Claims 1 through 19, **characterized in that** the positions (8, 8', ..., 9, 9', ..., 12, 12', ..., 14, 14', ..., 22, 22', ..., 25, 25', ...) are determined by means of register marks (17, 17').

21. Method as in Claim 20, **characterized in that** the register marks (17, 17', 17", 17"') have elements (18) arranged in transport direction (14), said elements being spaced apart in a pre-specified manner.

22. Method as in Claim 21, **characterized in that** distances (19) of the regularly spaced apart elements (18) are detected.

23. Method as in one of the Claims 20 through 22, **characterized in that** the register marks (17, 17', 17", 17''') are printed on the support (4) and again removed after the determination of the position.

24. Method as in Claim 23, **characterized in that** the register marks (17, 17', 17", 17"') are printed in the space of the support (4) that is not covered by printing substrates (15).

25. Method as in Claim 24, **characterized in that** the register marks (17, 17', 17", 17"') are printed on paper.

26. Method as in one of the Claims 1 through 25, **characterized in that**, by analyzing the determined positions (8, 8', ..., 9, 9', ..., 12, 12', ..., 14, 14', ..., 22, 22', ..., 25, 25', ...), the deviations of the actual values from the set values for the image starts (10) are separated from the deviations of the actual values for the remaining areas (10', 10", ..., 10ⁿ), into which the image areas are divided.

27. Method as in one of the Claims 1 through 26, **characterized in that**, following the determination of the positions (8, 8', ..., 9, 9', ..., 12, 12', ..., 14, 14', ..., 25, 25', ...) for the image starts (10) on the individual image cylinders (2, 2', ...), said positions being determined for the image generation of the other defined areas (10, 10', ..., 10ⁿ) on the individual image cylinders (2, 2', ...) following the determination of the former and, in this sequence, are taken into consideration for the control or for the regulation of the image generations (11, 11', ...).

28. Method as in one of the Claims 1 through 27, **characterized in that,** for the detected values, fluctuations occurring very briefly are eliminated in order to avoid control instability for analysis.

29. Method as in one of the Claims 1 through 28, **characterized in that** the fluctuations of the determined position values which can be allocated regarding their order of size and repetition to a repeatable position of a cylinder (2, 2', ..., 13, 13', ...), are separated from longer-term fluctuations.

30. Method as in Claim 29, **characterized in that** the fluctuations of the determined position values (8, 8', ..., 9, 9', ..., 12, 12', ..., 14, 14', ..., 15, 25', ...) which can be allocated regarding their order of size and repetition to a repeatable position of an image cylinder (2, 2', ...), are recorded in at least one calibration table for this image cylinder (2, 2', ...) and are taken into consideration for the error-compensating control of the positions of the image generation (11, 11', ...).

31. Method as in Claim 30, **characterized in that** the calibration tables are generated for the image starts (10) of the color separation images (7, 7', ...).

32. Method as in Claim 30 or 31, **characterized in that** the calibration tables for the other defined areas (10, 10'', ..., 10ⁿ) of the color separation images (7, 7', ...) are generated.

33. Method as in one of the Claims 29 through 32, **characterized in that**, also for at least one additional image-transferring or substrate-transferring element (13, 13', ..., 4, 20, 52, 52') deviations of the positions (8, 8', ..., 9, 9', ..., 12, 12', ..., 14, 14', ..., 25, 25', ...) from the set values, said deviations can be allocated to repeatable positions in one cycle of movement of said element, are detected and are included in the computation of the positions of the image generation locations (11, 11', ...).

34. Method as in Claim 33, **characterized in that**, also for this at least one element (13, 13', ..., 4, 20, 52, 52'), at least one calibration table is generated, and that all the calibration tables are included in the computation of the positions of the image generation locations (11, 11', ...).

35. Method as in one of the Claims 30 through 34, **characterized in that** the longer-term fluctuations of the determined position values are taken into consideration by renewing the calibration tables.

36. Method as in one of the claims 1 through 35, **characterized in that** the longer-term errors of the determined positions values, said errors not being allocatable by their repetition to a repeatable position of an image-transferring or substrate-transferring element (2, 2,', ..., 13, 13', ..., 4, 20, 52, 52'), are taken into consideration in the correction of the register control due to the inclusion of their causal influence parameters.

37. Method as in Claim 36, **characterized in that** the inclusion of the influence parameters in the correction occurs based on filed experiential values.

38. Method as in Claim 37, **characterized in that** the inclusion of the influence parameters is activated by manual input.

39. Method as in Claim 37, **characterized in that** the inclusion of the influence parameters is activated by measuring said parameters.

40. Method as in one of the Claims 1 through 39, **characterized in that** the influence parameters of the errors of the determined position values are measured with respect to their effects on the register, and that a correction of the image generations (11, 11', ...) occurs in accordance with these deviations.

41. Method as in one of the Claims 39 or 40, **characterized in that** a detection of the temperature at select sites of the printing machine (1) is the basis for a correction.

42. Method as in one of the Claims 39 through 41, **characterized in that** the detection of tensions at select machine components of the printing machine (1) is the basis for a correction.

43. Method as in one of the Claims 37 through 42, **characterized in that** experiential values for various types of paper are available for a correction at the time the paper type is changed.

44. Method as in one of the Claims 37 through 43, **characterized in that** experiential values for different toner profiles are available for a correction.

45. Method as in one of the Claims 37 through 44, **characterized in that** a shift of a substrate (15) on the support (4) is detected, and the positions of the image generations (11, 11', ...) are corrected to compensate for said shift.

46. Method as in one of the Claims 37 through 45, **characterized in that** experiential values for various image widths are available for a correction.

47. Method as in one of the Claims 37 through 46, **characterized in that** experiential values for various paper widths are available for a correction.

48. Method as in one of the Claims 37 through 47, **characterized in that** experiential values for changes of the substrate dimensions following simplex-printing of a substrate (15) are taken into consideration so as to have the image size of the verso print correspond to the image size of the recto print.

49. Method as in one of the Claims 37 through 48, **characterized in that**, considering the experiential values, the subsequently effective influence of the condition preceding a change is taken into consideration.

50. Method as in one of the Claims 1 through 49, **characterized in that** fluctuations of the position values, which cannot be allocated to the angular position of an image cylinder (2, 2', ...) in view of their repetition but do occur repeatedly, are recorded in separate calibration tables and are taken into consideration for the error-compensating control of the devices (3, 3', ...) for the generation of images on the respective image cylinders (2, 2', ...).

51. Method as in Claim 50, **characterized in that** fluctuations of the position values, which can be, considering their repetition, allocated to a position of the support (4) for the printing substrates (15), are corrected in accordance with the positions of the support (4), said correction being added to the corrections of the position values to be allocated to the position of the image cylinder (2, 2', ...).

52. Method as in one of the Claims 50 or 51, **characterized in that** fluctuations of the position values are avoided by eliminating the causes of said fluctuations.

53. Method as in Claim 52, **characterized in that** the circumference of the drive roller (52) of the support (4) relative to the distance (64) of the image transfer sites (5, 5', 5", 5"') of the color printing units (6, 6', 6", 6"') has a size such that the allocation of the angular positions of the drive roller (52) to the image cylinders (2, 2', ...) will repeat.

54. Method as in one of the Claims 1 through 51, **characterized in that**, considering position values detected within a tolerable bandwidth, the correction is adjusted to a mean range.

55. Method as in Claim 54, **characterized in that**, considering different position values transverse to the transport direction (33), a mean value is adjusted.

56. Method as in one of the Claims 54 or 55, **characterized in that**, for the computation of the mean range, the determined deviations are weighted.

57. Method as in Claim 56, **characterized in that** quadratic weighting is used.

58. Method as in one of the Claims 54 through 57, **characterized in that** values of the color printing units (6', 6", 6"') in the mean range are brought to coincide with the values of a reference printing unit (6) in the mean range.

59. Method as in one of the Claims 1 through 58, **characterized in that** the arrival of a printing substrate (15) is detected, and that the positions (25, 25') of each start of imaging of the image cylinder (2, 2', ...) are detected as the positions (22, 22', ...) of the support (4), starting with the detection site (23) for printing substrates (15).

60. Device for adjusting the register in accordance with a method as in one of the Claims 1 through 59 on a multi-color printing machine (1) comprising several color printing units (6, 6', 6", 6"') associated with different printing inks, comprising image cylinders (2, 2', ...), devices (3, 3', ...) for the generation of images, in particular of electrostatic latent images on said image cylinders (2, 2', ...), comprising a support (4) for printing substrates (15), and comprising image transfer sites (5, 5', 5", 5"') for the transfer of color separation images (7, 7', ...) from the color printing units (6, 6', 6", 6"') to the printing substrates (15), comprising sensors (23, 26, 26', ..., 27, 28, 28', ..., 29) for position detection, and comprising at least one adjustment device (30, 30', ..., 31, 31', ...) for allocating the positions of the image generation locations (11, 11', ...) on the image cylinders (2, 2', ...) to the printing substrates (15) in order to achieve a registered alignment of the color separation images (7, 7', ...) during the printing operation, **characterized in that** the sensors (23, 26, 26', ..., 27, 28, 28", ..., 29) are configured for the detection of the positions of image-carrying and substrate-carrying elements (2, 2', ..., 4, 13, 13', ...), and that at least one adjustment device (30, 30', ..., 31, 31', ...) is configured in such a manner that it allocates the positions of the image generations (11, 11', ...) on the image cylinders (2, 2', ...) to the printing substrates (15) in view of at least one defined area (10, 10', 10", ..., 10ⁿ) of all color separation images (7, 7', ...) in a time-independent manner.

61. Device as in Claim 60, **characterized in that** the at least one adjustment device (30, 30', ..., 31, 31', ...) is configured in such a manner that it initiates the generation (11, 11', ...) of at least one defined area (10, 10', 10", ..., 10ⁿ) of all color separation images (7, 7', ...) on the respective image cylinders (2, 2', ...) at pre-specified positions (25, 25', ...) of the support (4).

62. Device as in Claim 60 or 61, **characterized in that** at least one sensor (26, 26', ..., 27, 28, 28') is configured as an angle sensor.

63. Device as in Claims 60, 61 or 62, **characterized in that** at least one adjustment device (30, 30', ..., 31, 31', ...) is configured for the allocation of angular positions.

64. Device as in Claim 63, **characterized in that** at least one sensor for the detection of a concentricity error is provided, and that at least one adjustment device (30, 30', ..., 31, 31', ...) determines the positions (8, 8', ..., 9, 9', ..., 12, 12', ..., 14, 14', ..., 22, 22', ...) based on the angular positions and on the concentricity errors.

65. Device as in one of the Claims 60 through 64, **characterized in that** at least one sensor (25, 26', ..., 27, 32) is configured for the detection of paths (8, 8', ..., 9, 9', ..., 12, 12', ..., 14, 14', ..., 22, 22', ...).

66. Device as in Claim 65, **characterized in that** sensors (26, 26', ..., 27, 28, 28', ..., 32) are configured for the detection of path marks, said path marks being applied to the appropriate surfaces.

67. Device as in one of the Claims 60 through 66, **characterized in that** at least one adjustment device (30, 30', ..., 31, 31, ...) is configured for the allocation of paths (8, 8', ..., 9, 9', ..., 12, 12', ..., 14, 14', ..., 22, 22', ...).

68. Device as in one of the Claims 60 through 67, **characterized in that** at least one sensor (28, 28', ...), respectively, is provided for the detection of the positions of the image transfer cylinders (13, 13', ...), said positions being output to the at least one adjustment device (30, 30', ..., 31, 31', ...) for the computation of the image generations (11, 11', ...).

69. Device as in one of the Claims 60 through 68, **characterized in that** at least one adjustment device (30, 30', ...) is configured in such a manner that it pre-specifies the positions (25, 25', ...) of the support (4), the start (10) of imaging of the image cylinders (2, 2, ', ...) occurring at said positions.

70. Device as in one of the Claims 60 through 69, **characterized in that** at least one adjustment device (31, 32', ...) is configured in such a manner that it pre-specifies the positions (25, 25', ...) of the support (4), the imaging of the imaging cylinders (2, 2') with the areas (10', 10", ..., 10ⁿ) into which the image area is divided occurring at said positions.

71. Device as in one of the Claims 60 through 70, **characterized in that** at least one sensor (29) is provided for the detection of register marks (17,17', 17", 17"').

72. Device as in Claim 71, **characterized in that** the at least one sensor (29) is configured for the detection of distances (19) of elements (18) of the register marks (17, 17', 17", 17"'), said elements being at pre-specified distances.

73. Device as in one of the Claims 60 through 72, **characterized in that** the adjustment devices (30, 30', ..., 31, 31', ...) are provided with machine-specific rated values (34, 34', ..., 35, 35', ...) of the positions (8, 8', ..., 9, 9', ..., 12, 12', ..., 14, 14', ..., 22, 22', ..., 25, 25', ...).

74. Device as in one of the Claims 60 through 73, **characterized in that** the adjustment devices (30, 30', ..., 31, 31', ...) are configured in such a manner that they, prior to the printing start, take into consideration correction values (36, 36', ...) for the positions (8, 8', ...) of the image generations (11, 11', ...) on the image cylinders (2, 2', ...).

75. Device as in one of the Claims 60 through 74, **characterized in that** the adjustment devices (30, 30', ..., 31, 31', ...) are configured in such a manner that they, prior to the printing start, take into consideration the correction values (37, 37', ...) for the positions (9, 9', ...) on the image transfer cylinders (13, 13', ...).

76. Device as in one of the Claims 60 through 75, **characterized in that** the adjustment devices (30, 30', ..., 31, 31', ...) are configured in such a manner that they, after the printing start, take into consideration correction values (36, 36', ..., 37, 37', ..., 38, 38', ...) for the positions (8, 8', ..., 9, 9', ..., 12, 12', ..., 14, 14', ..., 22, 22', ..., 25, 25', ...).

77. Device as in one of the Claims 60 through 76, **characterized in that** the adjustment devices (30, 30', ..., 31, 31', ...) are configured in such a manner that they, prior to the printing start, take into consideration correction values (38, 38', ...) for the determination of the positions (8, 8', ..., 9, 9', ..., 12, 12', ..., 14, 14', ..., 22, 22', ..., 25, 25', ...), which values can be allocated to detectable influence parameters and are available as at least one selectable file (39, 39', ...) with experiential values.

78. Device as in Claim 77, **characterized in that** the selection of at least one file (39, 39', ...) occurs via an input device.

79. Device as in Claim 77, **characterized in that** the selection of at least one file (39, 39', ...) occurs via at least one adjustment device (30, 30', ..., 31, 31', ...) based on at least one measurement of at least one influence parameter.

80. Device as in one of the Claims 60 through 79, **characterized in that** the sensors (23, 26, 26', ..., 27, 28, 28', ..., 29, 32) and the adjustment devices (30, 30', ..., 31, 31', ...) are configured in such a manner that the effects of the influence parameters on the register are measured, and that an imaging correction occurs in accordance with said deviations.

81. Device as in one of the Claims 77 through 80, **characterized in that** the influence parameter is at least one temperature in the printing machine (1).

82. Device in accordance with Claim 81, **characterized in that** at least one temperature sensor is arranged in the printing machine (1).

83. Device as in one of the Claims 77 through 82, **characterized in that** the influence parameter is at least one mechanical tension in the printing machine (1).

84. Device as in Claim 83, **characterized in that** at least one tension sensor is arranged in the printing machine (1).

85. Device as in one of the Claims 77 through 84, **characterized in that** the influence parameter is the paper type.

86. Device as in one of the Claims 77 through 85, **characterized in that** the influence parameter is the toner profile.

87. Device as in Claim 86, **characterized in that** said device is equipped with a device for the measurement of a toner profile.

88. Device as in one of the Claims 77 through 87, **characterized in that** a sensor for the detection of a shift of a substrate (15) on the support (4) is provided, and that the adjustment devices (30, 30', ..., 31, 31', ...) are configured in such a manner that the positions of the image generations (11, 11', ...) are corrected to compensate for said shift.

89. Device as in one of the Claims 60 through 88, **characterized in that** the circumference of the drive roller (52) of the support (4) can be inserted as an integral number in the distance (64) of the image transfer sites (5, 5', 5", 5''') of the color printing units (6, 6', 6", 6"').

90. Device as in one of the Claims 60 through 89, **characterized in that** at least one device (40, 40', ..., 41, 41', ...) determines, based on the detection of the positions (8, 8', ..., 9, 9', ..., 12, 12', ..., 14, 14', ..., 22, 22', ..., 25, 25', ...) during the printing operation, any necessary corrections (42, 42', ..., 43, 43', ...) of the positions (8, 8', ..., 9, 9', ..., 12, 12', ..., 14, 14', ..., 22, 22', ..., 25, 25', ...) outputting them to the adjustment devices (30, 30', ..., 31, 31', ...) for implementation.

91. Device as in Claim 90, **characterized in that** at least one device (40, 40', ...) for the determination of the corrections (42, 42', ...) for the image starts (10) is connected to the sensor (27) for the detection of the positions (12, 12', ..., 14, 14', ..., 22, 2', ..., 25, 25', ...) of the support (4) and connected to the sensor (29) for the detection of the register marks (17, 17', 17", 17"').

92. Device as in Claim 90 or 91, **characterized in that** at least one device (41, 41', ...) for the determination of the corrections (43, 43', ...) for areas (10', 10", ..., 10ⁿ) of the color separation images (7, 7', ...), into which the image areas are divided, are connected to the sensor (27 and/or 32) for the detection of the positions (12, 12', ..., 14, 14', ...) of the support (4) and connected to the sensor (29) for the detection of the register marks (17, 17', 17", 17"').

93. Device as in Claim 92, **characterized in that** the devices (46, 46', ...) for the output of starting signals (48, 48', ...) for the image starts (10), at the same time, send starting signals to a device (47, 47', ...) for the allocation of areas (10', 10", ..., 10"), into which the image area is divided, said devices (47, 47', ...) being connected to sensors (26, 26', ...) for the detection of the positions of the image cylinders (2, 2', ...), and allocating to these positions the areas (10', 10", ..., 10ⁿ), into which the image area is divided.

94. Device as in one of the Claims 60 to 93, **characterized in that** a sensor (44) for the detection of a printing substrate (15), said substrate being fed to the printing machine (1), is arranged on the path of the printing substrates (15) to the printing machine (1) and is connected to the adjustment devices (30, 30', ..., 31, 31', ...), whereby the computation of the allocation of the positions of the image generation locations (11, 11', ...) to the printing substrate (15) is started when a printing substrate (15) is detected.

95. Device as in Claim 93, **characterized in that** a sensor (23) for the accurate detection of the leading edges (24) of the printing substrates (15) is arranged on the support (4) and is connected to a device (46, 46', ...), said device computing the paths or angular positions (22, 22', ...) which have been traveled by the printing substrate from the sensor (23) to the positions (25, 25', ...) of the start of the respective imaging process, thereby initiating the start of said imaging process in said positions.

96. Multi-color printing machine (1) with a device as in Claims 60 through 95 for adjusting the register in accordance with a method as in one of the Claims 1 through 59.

## Revendications

1. Procédé de réglage du registre sur une imprimante multicolore (1) comprenant plusieurs groupes d'impression en couleur (6, 6', 6", 6"') associés à différentes couleurs d'impression avec des cylindres porte-cliché (2, 2', ...), des dispositifs (3, 3', ...) de génération d'images, notamment d'images latentes électrostatiques sur les cylindres porte-cliché (2, 2', ...), un support (4) pour des substrats d'impression (15) et des points de transfert d'images (5, 5', 5", 5"') pour le transfert des images partielles en couleur (7, 7', ...) des groupes d'impression en couleur (6, 6', 6", 6"') aux substrats d'impression (15), une association entre les positions des points de génération d'images (11, 11', ...) sur les cylindres porte-cliché (2, 2', ...) et les substrats d'impression (15) étant effectuée pour obtenir une concordance du repérage des images partielles en couleur (7, 7', ...) lors de l'impression, **caractérisé en ce que**
o les positions des éléments (2, 2', ..., 4, 13, 13', ...) portant les images et les substrats sont enregistrées et **en ce que**
o les positions enregistrées des éléments portant les substrats sont utilisées pour une association de position indépendante du temps pour au moins une plage (10, 10', 10", ..., 10ⁿ) définie de toutes les images partielles en couleur (7, 7', ...).

2. Procédé selon la revendication 1, **caractérisé en ce que** l'on génère respectivement au moins une plage (10, 10', 10", ..., 10ⁿ) définie sur les cylindres porte-cliché (2, 2', ...) par rapport aux positions (25, 25', ...) préalablement définies du support (4) pour obtenir les images partielles en couleur (7, 7', ...).

3. Procédé selon la revendication 1, **caractérisé en ce que** l'on associe à au moins une plage (10, 10', 10", ..., 10ⁿ) définie de l'image partielle en couleur (7) d'un groupe d'impression en couleur de référence (6), au moins une plage (10, 10', 10", ..., 10ⁿ) définie des images partielles en couleur (7', ...) des autres groupes d'impression en couleur (6', 6", 6"') et **en ce qu'**il y a ensuite une association avec une position (25, 25', ...) du support (4).

4. Procédé selon l'une quelconque des revendications 1 à 3, selon lequel l'on réalise une association de position du support (4) et selon lequel les positions angulaires d'un rouleau d'entraînement (52) du support (4) sont utilisées pour les associations de position (25, 25', ...).

5. Procédé selon l'une quelconque des revendications 1 à 4, selon lequel l'on réalise une association de position des cylindres porte-cliché (2, 2', ...) et selon lequel l'on utilise leurs positions angulaires (8, 8', ...) pour l'association de position des cylindres porte-cliché (2, 2', ...).

6. Procédé selon l'une quelconque des revendications 1 à 3 ou 4, selon lequel on effectue une association de position du support et selon lequel l'on utilise des distances (12, 12', ..., 14, 14', ..., 22, 22', ...) parcourues à la surface du support (4) pour les associations de position (25, 25', ...) du support (4).

7. Procédé selon l'une quelconque des revendications 1 à 4 ou 6, selon lequel l'on réalise une association de position des cylindres porte-cliché (2, 2', ...) et selon lequel l'on utilise des distances (8, 8', ...) à la surface des cylindres porte-cliché (2, 2', ...) pour les associations de position des cylindres porte-cliché (2, 2', ...).

8. Procédé selon l'une quelconque des revendications 1 à 7, **caractérisé en ce que** l'on utilise également les positions (9, 9', ...) des cylindres de transfert d'images (13, 13', ...) dans les associations de position.

9. Procédé selon la revendication 8, **caractérisé en ce que** l'on utilise, pour les associations de position des cylindres de transfert d'images (13, 13', ...), leurs positions angulaires (9, 9', ...).

10. Procédé selon la revendication 8, **caractérisé en ce que** l'on utilise des distances (9, 9', ...) sur les surfaces des cylindres de transfert d'images (13, 13', ...) pour les associations de position des cylindres de transfert d'images (13, 13', ...).

11. Procédé selon l'une quelconque des revendications 1 à 10, **caractérisé en ce que** les plages des images partielles en couleur (7, 7', ...) définies et associées entre elles sont les débuts d'image (10).

12. Procédé selon l'une quelconque des revendications 1 à 11, **caractérisé en ce que** les plages (10', 10", ..., 10ⁿ) définies et associées entre elles sont les plages (10', 10", ..., 10ⁿ) des images partielles en couleur (7, 7', ...) sur lesquelles les surfaces d'image sont réparties.

13. Procédé selon l'une quelconque des revendications 1 à 12, **caractérisé en ce que** les plages (10, 10', 10", ..., 10ⁿ) sont des lignes de points d'images des images partielles en couleur (7, 7', ...).

14. Procédé selon l'une quelconque des revendications 1 à 12, **caractérisé en ce que** les plages (10', 10", ..., 10ⁿ) sont respectivement un nombre de lignes de points d'images des images partielles en couleur (7, 7', ...).

15. Procédé selon la revendication 14, **caractérisé en ce que** le nombre des lignes de points d'images résulte de l'association avec les intervalles angulaires définis des cylindres porte-cliché (2, 2', ...).

16. Procédé selon l'une quelconque des revendications 1 à 15, **caractérisé en ce que** l'on détermine et règle également la position latérale des plages (10, 10', 10", ..., 10ⁿ).

17. Procédé selon l'une quelconque des revendications 1 à 16, **caractérisé en ce que** l'on détermine et corrige également des erreurs concernant l'extension latérale des plages (10, 10', 10", ..., 10ⁿ).

18. Procédé selon l'une quelconque des revendications 1 à 17, **caractérisé en ce que** l'on détermine et harmonise les positions (8, 8', ..., 9, 9, ..., 12, 12', ..., 14, 14', ..., 25, 25', ...) avant le traitement d'un ordre d'impression.

19. Procédé selon l'une quelconque des revendications 1 à 18, **caractérisé en ce que** les positions (8, 8', ..., 9, 9', ..., 12, 12', ..., 14, 14', ..., 22, 22' ..., 25, 25', ... ) sont enregistrées et harmonisées entre elles en permanence pendant le traitement d'un ordre d'impression.

20. Procédé selon l'une quelconque des revendications 1 à 19, **caractérisé en ce que** l'on détermine les positions (8, 8', ...,9,9', ..., 12, 12', ..., 14, 14', ..., 22, 22', ..., 25, 25', ...) par des traits de repérage (17, 17').

21. Procédé selon la revendication 20, **caractérisé en ce que** les traits de repérage (17, 17', 17", 17"') comprennent des éléments (18) disposés dans le sens du transport (14) à des distances préalablement définies entre eux.

22. Procédé selon la revendication 21, **caractérisé en ce que** les écarts (19) réguliers entre les éléments (18) sont enregistrés.

23. Procédé selon l'une quelconque des revendications 20 à 22, **caractérisé en ce que** les traits de repérage (17, 17', 17", 17"') sont imprimés sur le support (4) et éliminés par la suite après définition de la position.

24. Procédé selon la revendication 23, **caractérisé en ce que** les traits de repérage (17, 17', 17", 17"') sont imprimés dans la zone du support (4) non recouverte par les substrats d'impression (15).

25. Procédé selon la revendication 24, **caractérisé en ce que** les traits de repérage (17, 17', 17", 17"') sont imprimés sur du papier.

26. Procédé selon l'une quelconque des revendications 1 à 25, **caractérisé en ce que** l'on sépare, par une analyse des positions (8, 8', ..., 9, 9', ..., 12, 12', ..., 14, 14', ..., 22, 22', ..., 25, 25', ...) déterminées, les écarts entre les valeurs réelles et les valeurs nominales pour les débuts d'image (10) des écarts des valeurs réelles pour les autres plages (10', 10", ..., 10ⁿ) sur lesquelles les surfaces d'images sont réparties.

27. Procédé selon l'une quelconque des revendications 1 à 26, **caractérisé en ce que** l'on détermine, après définition des positions (8, 8', ...,9,9', ..., 12, 12', ..., 14, 14', ..., 25, 25', ...) pour les débuts d'image (10) sur les différents cylindres porte-cliché (2, 2', ...), ces positions pour la génération d'images des autres plages (10, 10', ..., 10ⁿ) définies sur les différents cylindres porte-cliché (2, 2', ...) en renouant aux premières et **en ce qu'**on les utilise, dans cet ordre, pour la gestion et/ou régulation des points de génération d'images (11, 11', ...).

28. Procédé selon l'une quelconque des revendications 1 à 27, **caractérisé en ce que** les variations très ponctuelles entre les valeurs enregistrées sont éliminées pour éviter une instabilité de régulation pour l'évaluation.

29. Procédé selon l'une quelconque des revendications 1 à 28, **caractérisé en ce que** l'on sépare les variations des valeurs de position déterminées qui peuvent être associées par rapport à leur ordre de grandeur et leur répétition pour une position reproductible d'un cylindre (2, 2', ..., 13, 13', ...) par rapport aux variations plus longues.

30. Procédé selon la revendication 29, **caractérisé en ce que** les variations des valeurs de position (8, 8', ..., 9,9', ..., 12, 12', ..., 14, 14', ..., 25, 25', ...) déterminées, qui peuvent être associées par rapport à leur ordre de grandeur et à la reproduction d'une position reproductible d'un cylindre porte-cliché (2, 2', ...), sont intégrées dans au moins un tableau d'étalonnage pour ce cylindre porte-cliché (2, 2', ...) et utilisées pour la gestion des positions des points de génération d'images (11, 11', ...) pour compenser les erreurs.

31. Procédé selon la revendication 30, **caractérisé en ce que** l'on établit des tableaux d'étalonnage pour les débuts d'image (10) des images partielles en couleur (7, 7', ...).

32. Procédé selon la revendication 30 ou 31, **caractérisé en ce que** l'on établit des tableaux d'étalonnage pour les autres plages (10', 10", ... , 10ⁿ) définies des images partielles en couleur (7, 7', ...).

33. Procédé selon l'une quelconque des revendications 29 à 32, **caractérisé en ce que** l'on enregistre également, pour au moins un élément (13,13', ..., 4, 20, 52, 52') supplémentaire de transfert d'images ou de substrats, des écarts des positions (8, 8', ..., 9, 9', ..., 12, 12', ..., 14, 14', ..., 25, 25', ...) associables à ses positions reproductibles dans un cycle de mouvements par rapport aux valeurs nominales et **en ce qu'**on les intègre dans le calcul des positions des points de génération d'images (11, 11', ...).

34. Procédé selon la revendication 33, **caractérisé en ce que** l'on établit également pour au moins un élément (13, 13', ..., 4, 20, 52, 52') au moins un tableau d'étalonnage et **en ce que** l'on intègre tous les tableaux d'étalonnage dans le calcul des positions des points de génération d'images (11, 11', ...).

35. Procédé selon l'une quelconque des revendications 30 à 34, **caractérisé en ce que** l'on tient compte des variations plus longues des valeurs de position déterminées par le renouvellement des tableaux d'étalonnage.

36. Procédé selon l'une quelconque des revendications 1 à 35, **caractérisé en ce que** l'on tient compte d'erreurs des valeurs de position déterminées produites pendant une durée prolongée et ne pouvant être associées, par leur répétition, à une position reproductible d'un élément (2, 2', ..., 13, 13',..., 4, 20, 52, 52') transférant des images ou des substrats, par l'intégration de leurs grandeurs d'influence causales dans la correction pour la gestion de repérage.

37. Procédé selon la revendication 36, **caractérisé en ce que** l'intégration des grandeurs d'influence dans la correction se fait sur la base des valeurs empiriques enregistrées.

38. Procédé selon la revendication 37, **caractérisé en ce que** l'intégration des grandeurs d'influence est activée par une saisie manuelle.

39. Procédé selon la revendication 37, **caractérisé en ce que** l'intégration des grandeurs d'influence est activée par une mesure de ces dernières.

40. Procédé selon l'une quelconque des revendications 1 à 39, **caractérisé en ce que** l'on mesure des grandeurs d'influence d'erreurs des valeurs de position déterminées concernant leurs effets sur le repérage et **en ce que** l'on procède à une correction des points de génération d'images (11, 11', ...) en fonction de ces écarts.

41. Procédé selon la revendication 39 ou 40, **caractérisé en ce qu'**un enregistrement de la température à des points choisis de l'imprimante (1) constitue une base pour une correction.

42. Procédé selon l'une quelconque des revendications 39 à 41, **caractérisé en ce que** l'enregistrement de contraintes sur des composants choisis de l'imprimante (1) constitue une base pour une correction.

43. Procédé selon l'une quelconque des revendications 37 à 42, **caractérisé en ce que** des valeurs empiriques concernant différents types de papier sont disponibles pour une correction en cas de changement de type de papier.

44. Procédé selon l'une quelconque des revendications 37 à 43, **caractérisé en ce que** des valeurs empiriques concernant les différents profils de toner sont disponibles pour une correction.

45. Procédé selon l'une quelconque des revendications 37 à 44, **caractérisé en ce que** l'on enregistre un décalage d'un substrat (15) sur le support (4) et **en ce que** l'on corrige les positions des points de génération d'images (11, 11', ...) pour compenser ce décalage.

46. Procédé selon l'une quelconque des revendications 37 à 45, **caractérisé en ce que** des valeurs empiriques concernant les différentes largeurs d'images sont disponibles pour une correction.

47. Procédé selon l'une quelconque des revendications 37 à 46, **caractérisé en ce que** des valeurs empiriques concernant différentes largeurs de papier sont disponibles pour la correction.

48. Procédé selon l'une quelconque des revendications 37 à 47 **caractérisé en ce que** des valeurs empiriques concernant les modifications des mesures des dimensions des substrats sont prises en compte, après l'impression des deux faces d'un substrat (15), pour s'assurer que la taille de l'image au verso correspond à la taille de l'image au recto.

49. Procédé selon l'une quelconque des revendications 37 à 48, **caractérisé en ce que** l'effet rétroactif de l'état précédant une modification est pris en compte pour les valeurs empiriques.

50. Procédé selon l'une quelconque des revendications 1 à 49, **caractérisé en ce que** des variations des valeurs de position, qui ne peuvent être associées à la position angulaire d'un cylindre porte-cliché (2, 2', ...) concernant leur répétition mais qui se produisent de manière récurrente à des intervalles réguliers, sont intégrées dans des tableaux d'étalonnage séparés et utilisées pour la commande des dispositifs (3,3', ...) de génération d'images sur les cylindres porte-cliché (2, 2`, ...) correspondants pour compenser les erreurs.

51. Procédé selon la revendication 50, **caractérisé en ce que** des variations des valeurs de position, qui peuvent être associées concernant leur répétition à une position du support (4) des substrats d'impression (15), sont corrigées en fonction des positions du support (4), cette correction étant rajoutée aux corrections des valeurs de position associées à la position des cylindres porte-cliché (2, 2', ...).

52. Procédé selon l'une quelconque des revendications 50 ou 51, **caractérisé en ce que** les variations des valeurs de position sont évitées par l'élimination de leurs causes.

53. Procédé selon la revendication 52, **caractérisé en ce que** la circonférence du rouleau d'entraînement (52) du support (4) est dimensionnée, par rapport à l'écart (64) des points de transfert d'images (5, 5', 5", 5"') des groupes d'impression en couleur (6, 6', 6", 6"') de sorte que l'association des positions angulaires du rouleau d'entraînement (52) par rapport aux cylindres porte-cliché (2, 2', ...) se répète.

54. Procédé selon l'une quelconque des revendications 1 à 51, **caractérisé en ce que** la correction est réglée à une plage moyenne dans une largeur de plage tolérable des valeurs de position enregistrées.

55. Procédé selon la revendication 54, **caractérisé en ce qu'**une valeur moyenne est réglée si les valeurs de position transversales à la direction de transport (33) sont variables.

56. Procédé selon la revendication 54 ou 55, **caractérisé en ce que** les écarts mesurés sont pondérés pour calculer la plage moyenne.

57. Procédé selon la revendication 56, **caractérisé en ce qu'**il en résulte une pondération quadratique.

58. Procédé selon l'une quelconque des revendications 54 à 57, **caractérisé en ce que** les valeurs situées dans la plage moyenne des groupes d'impression en couleur (6', 6", 6"') sont mises en concordance avec la valeur située dans la plage moyenne d'un groupe d'impression de référence (6).

59. Procédé selon l'une quelconque des revendications 1 à 58, **caractérisé en ce que** l'arrivée d'un substrat d'impression (15) est enregistrée et **en ce que** les positions (25, 25') pour le début respectif de l'application d'images sur les cylindres porte-cliché (2, 2', ...) sont déterminées comme positions (22, 22', ...) du support (4) à partir du point d'enregistrement (23) pour substrats d'impression (15).

60. Dispositif de réglage du registre conformément à un procédé selon des revendications 1 à 59 sur une imprimante multicolore (1) comprenant des groupes d'impression en couleur (6, 6', 6", 6"') associés à différentes couleurs d'impression équipés de cylindres porte-cliché (2, 2', ...), de dispositifs (3, 3', ...) de génération d'images, notamment d'images latentes électrostatiques sur les cylindres porte-cliché (2, 2', ...), un support (4) des substrats d'impression (15) et des points de transfert d'images (5, 5', 5", 5"') pour transférer des images partielles en couleur (7, 7', ...) des groupes d'impression en couleur (6, 6', 6", 6"') aux substrats d'impression (15), des capteurs (23, 26, 26', ..., 27, 28, 28', ..., 29) de détection de position, ainsi qu'au moins un dispositif de réglage (30, 30', ..., 31, 31', ...) pour assurer l'association des positions des points de génération d'images (11, 11', ...) sur les cylindres porte-cliché (2, 2', ...) aux substrats d'impression (15) pour obtenir une concordance de registre des images partielles en couleur (7, 7', ...) lors de l'impression,
**caractérisé en ce que** les capteurs (23, 26, 26', ..., 27, 28, 28', ..., 29) sont conçus pour détecter les positions des éléments (2, 2', ..., 4, 13, 13', ...) de transfert d'images et de substrats et **en ce qu'**au moins un dispositif de réglage (30, 30', ..., 31, 31', ...) est conçu de sorte qu'il associe, indépendamment du temps, les positions des points de génération d'images (11, 11', ...) sur les cylindres porte-cliché (2, 2', ...) aux substrats d'impression (15) concernant au moins une plage (10, 10', 10", ..., 10ⁿ) définie des images partielles en couleur (7, 7', ...).

61. Dispositif selon la revendication 60, **caractérisé en ce qu'**au moins un dispositif de réglage (30, 30', ..., 31, 31', ...) est conçu de sorte qu'il provoque la génération (11, 11', ...) d'au moins une plage (10, 10', 10", ..., 10ⁿ) définie de toutes les images partielles en couleur (7, 7', ...) sur les cylindres porte-cliché (2, 2', ...) respectifs par rapport à des positions (25, 25', ...) préalablement définies du support (4).

62. Dispositif selon la revendication 60 ou 61, **caractérisé en ce qu'**au moins un capteur (26, 26', ..., 27, 28, 28', ...) est réalisé comme capteur de position angulaire.

63. Dispositif selon la revendication 60, 61 ou 62, **caractérisé en ce qu'**au moins un dispositif de réglage (30, 30', ..., 31, 31', ...) est conçu pour l'association des positions angulaires.

64. Dispositif selon la revendication 63, **caractérisé en ce qu'**au moins un capteur de détection de défauts de concentricité est prévu et **en ce qu'**au moins un dispositif de réglage (30, 30', ..., 31, 31', ...) détermine les positions (8, 8', ..., 9, 9', ..., 12, 12', ..., 14, 14', ..., 22, 22', ...) à partir des positions angulaires et des défauts de concentricité.

65. Dispositif selon l'une quelconque des revendications 60 à 64, **caractérisé en ce qu'**au moins un capteur (26, 26', ..., 27, 32) est conçu pour détecter des distances (8, 8', ..., 9, 9', ..., 12, 12', ..., 14, 14', ..., 22, 22', ...).

66. Dispositif selon la revendication 65, **caractérisé en ce que** des capteurs (26, 26', ..., 27, 28, 28', ..., 32) sont installés pour détecter des repères de distance et que ces derniers sont disposés sur les surfaces correspondantes.

67. Dispositif selon l'une quelconque des revendications 60 à 66, **caractérisé en ce qu'**au moins un dispositif de réglage (30, 30', ..., 31, 31', ...) est conçu pour l'association des distances (8, 8', ..., 9, 9', ..., 12, 12', ..., 14, 14', ..., 22, 22', ...).

68. Dispositif selon l'une quelconque des revendications 60 à 67, **caractérisé en ce qu'**au moins un capteur (28, 28', ...) de détection des positions des cylindres de transfert d'images (13, 13', ...) est prévu et **en ce que** ces positions sont transmises à au moins un dispositif de réglage (30, 30', ..., 31, 31', ...) pour le calcul des points de génération d'images (11, 11',...).

69. Dispositif selon l'une quelconque des revendications 60 à 68, **caractérisé en ce qu'**au moins un dispositif de réglage (30, 30', ...) est conçu de sorte qu'il spécifie les positions (25, 25', ...) du support (4) auxquelles s'applique le début (10) de l'application des images sur les cylindres porte-cliché (2, 2', ...).

70. Dispositif selon l'une quelconque des revendications 60 à 69, **caractérisé en ce qu'**au moins un dispositif de réglage (31,31', ...) est conçu de sorte qu'il spécifie les positions (25, 25', ...) du support (4) auxquelles s'applique l'application des images sur les cylindres porte-cliché (2,2') avec des plages (10', 10", ..., 10ⁿ) sur lesquelles la surface d'image est répartie.

71. Dispositif selon l'une quelconque des revendications 60 à 70, **caractérisé en ce qu'**au moins un capteur (29) est prévu pour détecter des traits de repérage (17, 17', 17", 17"').

72. Dispositif selon la revendication 71, **caractérisé en ce qu'**au moins un capteur (29) est conçu pour détecter les écarts (19) préalablement définis entre les éléments (18) espacés des traits de repérage (17, 17', 17", 17''').

73. Dispositif selon l'une quelconque des revendications 60 à 72, **caractérisé en ce que** les dispositifs de réglage (30, 30', ..., 31, 31', ...) sont équipés de valeurs nominales (34, 34', ..., 35, 35', ...) spécifiques de l'imprimante pour les positions (8, 8', ..., 9, 9', ...,12, 12', ...,14, 14', ..., 22, 22', ...,25, 25', ...).

74. Dispositif selon l'une quelconque des revendications 60 à 73, **caractérisé en ce que** les dispositifs de réglage (30, 30', ..., 31, 31', ...) sont conçus de sorte qu'ils tiennent compte, avant le début de l'impression, des valeurs de correction (36, 36', ...) pour les positions (8, 8', ...) des points de génération d'images (11, 11', ...) sur les cylindres porte-cliché (2, 2',...).

75. Dispositif selon l'une quelconque des revendications 60 à 74, **caractérisé en ce que** les dispositifs de réglage (30, 30', ..., 31, 31', ...) sont conçus de sorte qu'ils tiennent compte, avant le début de l'impression, des valeurs de correction (37, 37', ...) pour les positions (9, 9', ...) sur les cylindres de transfert d'images (13, 13', ...).

76. Dispositif selon l'une quelconque des revendications 60 à 75, **caractérisé en ce que** les dispositifs de réglage (30, 30', ..., 31, 31', ...) sont conçus de sorte qu'ils tiennent compte, après le début de l'impression, des valeurs de correction (3 6, 36', ..., 37, 37', ..., 38, 38', ...) pour les positions (8, 8', ..., 9, 9', ..., 12, 12', ..., 14, 14', ..., 22, 22', ..., 25, 25', ...).

77. Dispositif selon l'une quelconque des revendications 60 à 76, **caractérisé en ce que** les dispositifs de réglage (30, 30', ..., 31, 31', ...) sont réalisés de sorte qu'ils tiennent compte, avant le début de l'impression, des valeurs de correction (38, 38', ...) pour la définition des positions (8, 8', ...,9,9', ..., 12, 12', ..., 14, 14', ..., 22, 22', ..., 25, 25', ...) qui peuvent être associées à des grandeurs d'influence enregistrables et qui sont disponibles sous la forme d'au moins un fichier (39, 39', ...) sélectionnable contenant des valeurs empiriques.

78. Dispositif selon la revendication 77, **caractérisé en ce que** la sélection d'au moins un fichier (39, 39', ...) s'effectue par un dispositif d'entrée.

79. Dispositif selon la revendication 77, **caractérisé en ce que** la sélection d'au moins un fichier (39, 39', ...) s'effectue par au moins un dispositif de réglage (30, 30', ..., 31, 31', ...) sur la base d'au moins une mesure d'une grandeur d'influence au moins.

80. Dispositif selon l'une quelconque des revendications 60 à 79, **caractérisé en ce que** les capteurs (23, 26, 26', ..., 27, 28, 28', ..., 29, 32) et les dispositifs de réglage (30, 30', ..., 31, 31', ...) sont conçus de sorte que les effets des grandeurs d'influence sur le registre soient mesurés et que la mise en image soit corrigée en fonction de ces écarts.

81. Dispositif selon l'une quelconque des revendications 77 à 80, **caractérisé en ce que** la grandeur d'influence est au moins une température dans l'imprimante (1).

82. Dispositif selon la revendication 81, **caractérisé en ce qu'**au moins un capteur de température est disposé dans l'imprimante (1).

83. Dispositif selon l'une quelconque des revendications 77 à 82, **caractérisé en ce que** la grandeur d'influence est au moins une contrainte mécanique dans l'imprimante (1).

84. Dispositif selon la revendication 83, **caractérisé en ce qu'**au moins un capteur de tension est disposé dans l'imprimante (1).

85. Dispositif selon l'une quelconque des revendications 77 à 84, **caractérisé en ce que** la grandeur d'influence est le type de papier.

86. Dispositif selon l'une quelconque des revendications 77 à 85, **caractérisé en ce que** la grandeur d'influence est le profil de toner.

87. Dispositif selon la revendication 86, **caractérisé en ce qu'**il est équipé d'un dispositif de mesure d'un profil de toner.

88. Dispositif selon l'une quelconque des revendications 77 à 87, **caractérisé en ce qu'**un capteur de détection de décalage d'un substrat (15) sur le support (4) est prévu et **en ce que** les dispositifs de réglage (30, 30', ..., 31, 31', ...) sont conçus de sorte que les positions des points de génération d'images (11, 11', ...) sont corrigées pour compenser ce décalage.

89. Dispositif selon l'une quelconque des revendications 60 à 88, **caractérisé en ce que** la circonférence du rouleau d'entraînement (52) du support (4) est intégrée en nombres entiers dans l'écart (64) des points de transfert d'images (5, 5', 5", 5"') des groupes d'impression en couleur (6, 6', 6", 6"').

90. Dispositif selon l'une quelconque des revendications 60 à 89, **caractérisé en ce qu'**au moins un dispositif (40, 40', ..., 41, 41', ...) détermine, sur la base de l'enregistrement des positions (8, 8', ..., 9, 9', ..., 12, 12', ..., 14, 14', ..., 22, 22', ..., 25, 25', ...) pendant l'impression, les corrections (42, 42', ..., 43, 43', ...) requises des positions (8, 8', ..., 9, 9', ..., 12, 12', ..., 14, 14', ..., 22, 22', ..., 25, 25', ...) et les transmet pour exécution aux dispositifs de réglage (30, 30', ..., 31, 31', ...).

91. Dispositif selon la revendication 90, **caractérisé en ce qu'**au moins un dispositif (40, 40', ...) de détection des corrections (42, 42', ...) pour les débuts d'image (10) est relié au capteur (27) de détection des positions (12, 12', ..., 14, 14', ...,22,22', ..., 25, 25'..., ) du support (4) et au capteur (29) de détection des traits de repérage (17, 17', 17", 17"').

92. Dispositif selon la revendication 90 ou 91, **caractérisé en ce qu'**au moins un dispositif (41, 41', ...) de détection des corrections (43, 43', ...) pour les plages (10', 10", ..., 10ⁿ) des images partielles en couleur (7, 7', ...), dans lesquelles sont réparties les surfaces d'images, est relié au capteur (27 et/ou 32) de détection des positions (12, 12', ..., 14, 14', ...) du support (4) et au capteur (29) de détection des traits de repérage (17, 17', 17", 17"').

93. Dispositif selon la revendication 92, **caractérisé en ce que** des dispositifs (46, 46', ...) d'émissions des signaux de départ (48, 48', ...) pour les débuts d'image (10) émettent simultanément des signaux de départ à des dispositifs (47, 47', ...) d'association des plages (10', 10", ..., 10ⁿ) sur lesquelles la surface d'image est répartie, ces dispositifs (47, 47', ...) étant reliés à des capteurs (26, 26', ...) de détection des positions des cylindres porte-cliché (2, 2', ...) tout en associant à ces positions les plages (10', 10", ..., 10ⁿ) sur lesquelles la surface d'image est répartie.

94. Dispositif selon l'une quelconque des revendications 60 à 93, **caractérisé en ce qu'**un capteur (44) de détection d'un substrat d'impression (15) amené dans l'imprimante (1) est disposé sur la distance parcourue par les substrats d'impression (15) vers l'imprimante (1) et relié aux dispositifs de réglage (30, 30', ..., 31, 31', ...), le calcul de l'association des positions des points de génération d'images (11, 11', ...) au substrat d'impression (15) étant lancé au moment où le capteur détecte un substrat d'impression (15).

95. Dispositif selon la revendication 93, **caractérisé en ce qu'**un capteur (23) de détection précise des bords avant (24) des substrats d'impression (15) est disposé sur le support (4) et relié à l'un des dispositifs (46, 46', ...), ce dispositif calculant les distances ou positions angulaires (22, 22', ...) que le substrat d'impression parcourt entre le capteur (23) et les positions (25, 25', ...) du début de l'application d'images et **en ce qu'**il provoque le début de cette dernière à ces positions.

96. Imprimante multicolore (1) comprenant un dispositif selon les revendications 60 à 95 de réglage du registre selon un procédé selon les revendications 1 à 59.
